# EUROPÄISCHE PATENTSCHRIFT

(11) **EP 2 944 390 B1**
(45) Veröffentlichungstag und Bekanntmachung des Hinweises auf die Patenterteilung: **08.11.2017**
(21) Anmeldenummer: 15167131.0
(22) Anmeldetag: 11.05.2015
(51) Int. Cl.: B21D 5/02

(54) **BIEGEWERKZEUG SOWIE VERFAHREN ZUM WERKZEUGWECHSEL**
BENDING TOOL AND METHOD FOR CHANGING TOOL
OUTIL DE PLIAGE ET PROCÉDÉ DE CHANGEMENT D'UN TEL OUTIL

(30) Priorität: 13.05.2014 AT 503322014
(43) Veröffentlichungstag der Anmeldung: 18.11.2015
(73) Patentinhaber: TRUMPF Maschinen Austria GmbH & Co. KG., 4061 Pasching (AT)
(72) Erfinder: DANNINGER, Egon, 4060 Leonding (AT)
(74) Vertreter: Burger, Hannes

(56) Entgegenhaltungen:
- EP-A1- 1 658 908
- AT-A4- 509 980
- US-A- 5 168 745
- US-A1- 2006 174 680
- US-A1- 2007 144 232

## Beschreibung

Die Erfindung betrifft eine Werkzeugwechseleinheit, eine Fertigungsanlage, insbesondere zum Freiformbiegen von aus Blech zu fertigenden Werkstücken, sowie ein Verfahren zum Werkzeugwechsel für ein an der Fertigungsanlage gehaltenes Biegewerkzeug mit einer derartigen Werkzeugwechseleinheit, wie dies in den Ansprüchen 1,18 und 19 beschrieben ist.

Die AT 509 980 A beschreibt eine Fertigungsanlage für aus einem Blech zu fertigende Werkstücke, wobei die Fertigungsanlage eine Biegepresse mit Pressenbalken sowie an den Pressenbalken ausgebildete Werkzeugaufnahmen ein Biegewerkzeug mit Biegestempeln und Biegegesenken sowie einen Werkzeugspeicher für zumindest ein Biegewerkzeug umfasst. Das Biegewerkzeug umfasst Adapter, in welchen die Biegestempel oder die Biegegesenke positioniert gehalten sind. Der Werkzeugspeicher umfasst mindestens eine Führungsanordnung mit einer Linearschiene, wobei die Linearschiene in fluchtender Ausrichtung bezüglich der Werkzeugaufnahme unmittelbar neben dieser positioniert angeordnet ist. Der Adapter ist ausgehend von einer Speicherposition an der Linearschiene hin zu einer Arbeitsposition an der Werkzeugaufnahme sowohl an der Linearschiene als auch an der Werkzeugaufnahme verstellbar geführt. Zur Durchführung des Werkzeugwechsels ist stets eine gesamte Einheit an Werkzeugen von der Werkzeugaufnahme zum Werkzeugspeicher oder umgekehrt zu verschieben.

Eine andere Werkzeugwechseleinheit mit einem neben der Biegemaschine der Fertigungsanlage angeordneten Paternostersystem ist aus der US 5, 168,745 A bekannt geworden.

Der vorliegenden Erfindung liegt die Aufgabe zugrunde, eine Werkzeugwechseleinheit für das Biegewerkzeug, eine Fertigungsanlage mit einem Biegewerkzeug sowie einer Werkzeugwechseleinheit, insbesondere zum Freiformbiegen von aus Blech zu fertigenden Werkstücken, sowie ein Verfahren zum Werkzeugwechsel für ein an der Fertigungsanlage gehaltenes Biegewerkzeug mit einer derartigen Werkzeugwechseleinheit zu schaffen bzw. anzugeben, mit welchem platzsparend ein rascher Werkzeugwechsel durchgeführt werden kann.

Diese Aufgabe der Erfindung kann durch die Merkmale des Anspruchs 1 gelöst werden. Die sich durch die Merkmale des Anspruchs 1 ergebende Vorteile liegen darin, dass durch das Vorsehen von miteinander in Verbindung stehenden Längsführungsabschnitten ein einfacher, umlaufender Werkzeugwechsel innerhalb der Werkzeugführungsbahn der Werkzeugwechseleinheit erzielbar ist. Damit kann ein Ein- oder Ausschleusen des Biegewerkzeugs in fluchtender Ausrichtung bezüglich der Werkzeugaufnahme erfolgen, wobei durch die Querverstellung und die damit verbundene Umlagerung des Biegewerkzeugs hin zum weiteren Längsführungsabschnitt das Biegewerkzeug bevorzugt hinterhalb der Werkzeugaufnahmen verlagert werden kann. Damit kann mit relativ kurzen Verstellwegen das Auslangen gefunden werden und das Biegewerkzeug bzw. dessen Einzelkomponenten rasch von der Werkzeugaufnahme in den Bereich eines Zwischenspeichers oder Magazins verbracht werden. Ebenfalls kann damit aber auch ein rasches Beschicken der Fertigungsanlage mit einem neuen Satz an Biegewerkzeugen erfolgen. Durch den blockförmigen Aufbau des Werkzeugaufnahmegehäuses wird so eine Einheit geschaffen, in welcher eine gesicherte Verstellbewegung ausgehend von der unmittelbaren Übergabe des Biegewerkzeugs in die Werkzeugführungsbahn bis hin zum Verlassen des jeweiligen Biegewerkzeugs erzielbar ist.

Nach einer anderen Ausführungsvariante gemäß Anspruch 2 wird erreicht, dass so das Werkzeugaufnahmegehäuse selbst zumindest abschnittsweise die Werkzeugführungsbahn ausbildet. Damit kann eine exakte, ausreichende Führungsgenauigkeit erzielt werden.

Vorteilhaft ist auch eine Weiterbildung nach Anspruch 3, da so zusätzlich zur Längsführung eine zusätzliche Führungsebene geschaffen wird, um so eine exakte Führung sowie eine damit verbundene Halterung des Biegewerkzeugs im Werkzeugaufnahmegehäuse während der Verstellung zu schaffen.

Bei der Ausgestaltung nach Anspruch 4 ist von Vorteil, dass damit die Verstellung des jeweiligen Biegewerkzeugs von einem Längsführungsabschnitt hin zum anderen Längsführungsabschnitt durchgeführt werden kann. Damit kann die Verlagerung des jeweiligen Biegewerkzeugs im Querführungsabschnitt zwischen den beiden Längsführungsabschnitten durchgeführt werden.

Durch die Weiterbildung nach Anspruch 5 wird erreicht, dass so bereits in der Ausgangsstellung bzw. Übergabestellung des Biegewerkzeugs vom Längsführungsabschnitt hin auf den Querführungsabschnitt eine sichere Anlage sowie gegebenenfalls auch Halterung des Biegewerkzeugs in seinem Kopfbereich an der Stellvorrichtung ermöglicht wird. Durch das Mitnahmeelement kann so der formschlüssige Eingriff und damit die Mitnahme während der Verstellbewegung des Biegewerkzeugs entlang des Querführungsabschnitts durchgeführt werden. Durch das zusätzliche Halteelement wird aber auch noch eine positionierte Halterung des Biegewerkzeugs erzielt.

Durch die Ausbildung nach Anspruch 6 kann so auch im Bereich des Querführungsabschnitts eine ausreichende Führungsgenauigkeit in Querrichtung bezüglich der Längsführungsabschnitte erzielt werden.

Vorteilhaft ist auch eine Ausbildung nach Anspruch 7, da so auch während der Verlagerung des Biegewerkzeugs im Querführungsabschnitt eine ausreichende Führung in einer weiteren Raumrichtung erzielt werden kann.

Gemäß einer Ausbildung, wie im Anspruch 8 beschrieben, wird so ein einfacher Aufbau des Werkzeugaufnahmegehäuses geschaffen und trotzdem eine sichere Führung des Biegewerkzeugs erzielt.

Dabei erweist sich eine Ausgestaltung nach Anspruch 9 vorteilhaft, da so eine zusätzliche, verbesserte Führung und damit Halterung des im Querführungsabschnitt zu verlagernden Biegewerkzeugs erzielt werden kann.

Nach einer vorteilhaften Weiterbildung gemäß Anspruch 10 wird so nicht nur eine ausreichende Führung im Bereich des Querführungsabschnittes erzielt, sondern auch insbesondere im Übergangs- bzw. Eckbereich zwischen einem der beiden Längsführungsabschnitte und dem unmittelbar daran anschließenden Querführungsabschnitt erzielt. Weiters kann durch das Anordnen der Führungselemente in der gleichen Führungsebene eine durchlaufende, sichere Abstützung und Halterung des Biegewerkzeugs erzielt werden.

Von Vorteil ist aber auch eine Ausbildung nach Anspruch 11, da damit auch im Bereich des Querführungsabschnitts eine einwandfreie Verstellung des jeweiligen Biegewerkzeugs in Querrichtung zu seiner Längserstreckung im Werkzeugführungsgehäuse ermöglicht wird.

Gemäß Anspruch 12 wird so die Möglichkeit geschaffen, einen ausreichenden Platz für die Anpassung der Breite des Querführungsabschnitts an unterschiedliche Biegewerkzeuge zu schaffen. Weiters kann damit aber auch ein kompakter Aufbau der gesamten Werkzeugwechseleinheit geschaffen werden, da zusätzliche Führungselemente innerhalb des Aufnahmeraums im Werkzeugaufnahmegehäuse angeordnet werden können.

Bei der Ausbildung gemäß Anspruch 13 wird so die individuelle Einstellbarkeit der Breite des Querführungsabschnitts an die jeweilige Längsabmessung des im Querführungsabschnitt aufzunehmenden Biegewerkzeugs geschaffen. Damit kann eine universell einsetzbare Werkzeugwechseleinheit geschaffen werden.

Möglich ist dabei auch eine Ausbildung nach Anspruch 14, da dadurch gerade im Bereich der inneren Längsseitenwände der beiden Längsführungsabschnitte zumindest abschnittsweise eine ausreichende Führung und/oder Halterung des jeweiligen sich in einem der Längsführungsabschnitte befindlichen Biegewerkzeug geschaffen wird.

Die Ausgestaltung nach Anspruch 15 ermöglicht einen kompakten Aufbau bei gleichzeitiger, variabler Verstellmöglichkeit der Führungsleiste innerhalb des Aufnahmeraums. Darüber hinaus wird aber auch eine Lager- bzw. Führungsmöglichkeit des zumindest einen zusätzlichen Stützelements an den Führungsstangen ermöglicht, um so je nach Stellung der Führungsleiste und der damit verbundenen Breite des Querführungsabschnitts auch im Bereich des Aufnahmeraums eine ausreichende Führung für das Biegewerkzeug zu schaffen.

Vorteilhaft ist die Ausbildung nach Anspruch 16, da dadurch eine selbsttätige Positionierung sowie Ausrichtung des zumindest einen Stützelements zwischen der Führungsleiste im restlich verbleibenden Aufnahmeraum geschaffen werden kann.

Von Vorteil ist aber auch eine Ausbildung nach Anspruch 17, da so auch im direkten Übergangsbereich zwischen dem ersten Längsführungsabschnitt und dem unmittelbar daran anschließenden Querführungsabschnitt eine ausreichende Führung und Abstützung des Biegewerkzeugs geschaffen werden kann. So wird auch hier im Bereich des ersten Längsführungsabschnitts eine einwandfreie Führung und Halterung erzielt. Durch die verschwenkbare Lagerung des Schwenkhalters kann so eine geführte Übergabe des zu verstellenden Biegewerkzeugs ausgehend vom Längsführungsabschnitt hin zum daran anschließenden Querführungabschnitt erfolgen.

Die Aufgabe der Erfindung wird aber eigenständig auch durch die Merkmale des Anspruchs 18 gelöst. Die sich aus der Merkmalskombination dieses Anspruchs ergebenden Vorteile liegen darin, dass so eine Fertigungsanlage geschaffen werden kann, welche einerseits zur Aufnahme der entsprechenden Biegewerkzeuge ausgebildet ist und andererseits durch das Vorsehen bzw. Anordnen der Werkzeugwechseleinheit ein rascher und platzsparender Werkzeugwechsel an der Fertigungsanlage durchgeführt werden kann. Damit können Stillstandzeiten reduziert bzw. zum Großteil überhaut vermieden werden. Dadurch kann ein wirtschaftlicher Betrieb der Fertigungsanlage erzielt werden.

Die Aufgabe der Erfindung wird aber unabhängig davon auch durch ein Verfahren zum Werkzeugwechsel für ein an einer Fertigungsanlage gehaltenes Biegewerkzeug gemäß den im Anspruch 19 angegebenen Merkmalen gelöst. Die sich aus der Merkmalskombination dieses Anspruchs ergebenden Vorteile liegen darin, dass so durch die beiden parallel nebeneinander verlaufenden Längsführungsabschnitte sowie den diese verbindenden Querführungsabschnitt eine platzsparende Werkzeugwechseleinheit geschaffen werden kann, mit welcher ein rasches Ein- und/oder Ausschleusen von Biegewerkzeugen zur Fertigungsanlage oder weg von dieser erfolgen kann. Dadurch, dass ein erster der Längsführungsabschnitte fluchtend bezüglich einer der Werkzeugaufnahmen dazu ausgerichtet ist, kann so eine direkte geradlinige Übergabe des Biegewerkzeugs an die Werkzeugwechseleinheit erfolgen. Nach einer kurzen Längsverstellung innerhalb des Werkzeugaufnahmegehäuses erfolgt bereits eine Querverlagerung bevorzugt in den hinterhalb des Biegebereichs verlaufenden, weiteren Längsführungsabschnitt. Von dort aus kann eine Übergabe hin zu einem Magazin oder von einem Magazin hin zur Werkzeugwechseleinheit erfolgen. Weiters kann dadurch aber auch hinterhalb der Fertigungsanlage, insbesondere dessen Maschinengestellt, platzsparend das Werkzeugmagazin angeordnet werden. Weiters kann aber auch die Werkzeugwechseleinheit selbst als Puffer dienen. Darüber hinaus wird es aber auch möglich, derartige Werkzeugwechseleinheiten je nach Bedarf an unterschiedlichen Maschinen bzw. Fertigungsanlagen je nach Bedarf hintereinander einsetzen zu können.

Ein Biegewerkzeug, insbesondere ein Biegestempel und/oder ein Biegegesenk, für eine Fertigungsanlage zum Freiformbiegen von aus Blech zu fertigenden Werkstücken kann folgendes umfassen:
- einen Werkzeugarm, der einen sich in Richtung eines Biegebereichs des zu fertigenden Werkstücks erstreckenden Biegeabschnitt definiert;
- einen Basisteil, der auf seiner vom Werkzeugarm abgewendeten Seite bevorzugt zumindest eine Stützschulterfläche aufweist, und in Richtung des Biegebereichs endseitig jeweils durch Basisteil-Stirnflächen begrenzt ist,
- einen Kopfteil, der die Stützschulterfläche auf die vom Werkzeugarm abgewendete Seite überragt, und der Kopfteil durch sich in Richtung des Biegebereichs erstreckende Kopfteil-Seitenflächen sowie endseitig angeordnete Kopfteil-Stirnflächen umfangsseitig begrenzt ist,
- wobei in zumindest einer der Kopfteil-Seitenflächen zumindest eine sich in Richtung des Biegebereichs erstreckende Längsnut angeordnet ist,
- und in zumindest einer der Kopfteil-Stirnflächen eine Quernut und in zumindest einer der Basisteil-Stirnflächen eine Führungsnut angeordnet ist, wobei die Quernut und die Führungsnut parallel zueinander sowie bezüglich der Stützschulterfläche parallel zu dieser verlaufend ausgerichtet sind.

Die dabei erzielbaren Vorteile liegen darin, dass so bereits ein Biegewerkzeug geschaffen werden kann, bei welchem dessen Kopfteil sowie gegebenenfalls dessen Basisteil mit zusätzlichen Führungsnuten vorgesehen sind, um so nicht nur eine ausreichende Führung sondern auch ein gesichertes Halten während der gesamten Verstellbewegungen innerhalb der Werkzeugwechseleinheit zu erreichen. Durch das zusätzliche Vorsehen dieser nutförmigen Ausnehmungen kann so nicht nur eine gesicherte Verstellung in Längserstreckung des Biegewerkzeugs, sondern auch in Querrichtung, insbesondere senkrechter Richtung dazu, durchgeführt werden.

Weiters kann noch vorgesehen sein, dass die mindestens eine Längsnut und die mindestens eine Quernut von der Stützschulterfläche in einem gleichen Abstand davon angeordnet sind.

Vorteilhaft ist dabei, dass dadurch die einzelnen in die nutförmigen Ausnehmungen eingreifenden Führungselemente ebenfalls in einer gemeinsamen Ebene angeordnet werden können. Damit wird nicht nur eine ausreichende Führungsgenauigkeit sondern auch ein mögliches Verkanten vermieden. So kann auf geringstem Raum trotzdem eine gesicherte Führungsbewegung in den dafür vorgesehenen Raumrichtungen erzielt werden.

Eine weitere mögliche und gegebenenfalls alternative Ausführungsform hat die Merkmale, dass die Längsnut und/oder Quernut und/oder Führungsnut einen V-förmig ausgebildeten Querschnitt aufweist bzw. aufweisen. Dadurch ist eine bessere Führungsgenauigkeit erzielbar, um so einen ungestörten Werkzeugwechselvorgang durchführen zu können.

Zum besseren Verständnis der Erfindung wird diese anhand der nachfolgenden Figuren näher erläutert.

Es zeigen jeweils in stark vereinfachter, schematischer Darstellung:
- Fig. 1: eine Fertigungsanlage in Frontansicht mit vereinfacht angedeuteter Werkzeugwechseleinheit;
- Fig. 2: die Fertigungsanlage nach Fig. 1, in Seitenansicht ohne Werkzeugwechseleinheit;
- Fig. 3: eine mögliche, jedoch nicht vom Schutzumfang umfasste Ausführungsform einer Werkzeugkomponente des Biegewerkzeugs für die Fertigungsanlage, in schaubildlicher Darstellung;
- Fig. 4: eine mögliche Ausführungsform der Werkzeugwechseleinheit mit in strichlierten Linien angedeutetem Werkzeugaufnahmegehäuse, in schaubildlicher Darstellung mit Ansicht von oben;
- Fig. 5: die Werkzeugwechseleinheit nach Fig. 4, mit in strichlierten Linien angedeutetem Werkzeugaufnahmegehäuse, in schaubildlicher Darstellung mit Ansicht von unten;
- Fig. 6: die Werkzeugwechseleinheit nach den Fig. 4 und 5, mit dem Werkzeugaufnahmegehäuse und weggelassenem Biegewerkzeug, in schaubildlicher Darstellung mit Ansicht von unten;
- Fig. 7: das Werkzeugaufnahmegehäuse der Werkzeugwechseleinheit nach den Fig. 4 bis 6, in schaubildlicher Darstellung in einer Ansicht von unten;
- Fig. 8: die Werkzeugwechseleinheit nach den Fig. 4 bis 7, mit dem Werkzeugaufnahmegehäuse und weggelassenem Biegewerkzeug, in schaubildlicher Darstellung mit Ansicht von unten.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

In den Fig. 1 und 2 ist eine Fertigungsanlage 1 in stark schematisch vereinfachter Darstellung gezeigt, welche im vorliegenden Fall insbesondere für das Freiformbiegen von aus Blech zu fertigenden Werkstücken 2 mittels Gesenkbiegen ausgebildet ist. Es wäre aber auch möglich, bei der Fertigungsanlage 1 zur Durchführung des Biegevorganges eine Schwenkbiegemaschine einzusetzen.

Die im vorliegenden Fall für das Biegen eingesetzte Fertigungsanlage 1 umfasst eine Biegepresse 3, insbesondere eine Abkantpresse oder Gesenkbiegepresse, zur Herstellung der Werkstücke 2 bzw. Werkteile zwischen relativ zueinander verstellbaren Biegewerkzeugen 4, die im vorliegenden Ausführungsbeispiel zumindest einen, zumeist jedoch mehrere Biegestempel 5 und zumindest ein, zumeist jedoch mehrere damit zusammenwirkende Biegegesenke 6 umfassen. Der zumindest eine Biegestempel 5 ist dabei oberhalb des zu fertigenden Werkstücks 2 an der Biegepresse 3 angeordnet und dort auch entsprechend gehalten, insbesondere geklemmt. Auch das zumindest eine Biegegesenk 6 ist an der Biegepresse 3 gehalten, insbesondere geklemmt.

Ein Maschinengestell 7 der Biegepresse 3 besteht beispielsweise aus einer Bodenplatte 8 auf der vertikal aufragend, zueinander beabstandet und parallel zueinander ausgerichtete Seitenwangen 9, 10 angeordnet sind. Diese sind bevorzugt durch einen massiven, beispielsweise aus einem Blechformteil gebildeten Querverband 11 an ihren von der Bodenplatte 8 distanzierten Endbereichen miteinander verbunden.

Die Seitenwangen 9, 10 sind zur Bildung eines Freiraums für das Umformen des Werkstücks 2 etwa C - förmig, wobei an Frontstirnflächen 12 von bodennahen Schenkeln der Seitenwangen 9, 10 ein feststehender, insbesondere auf der Bodenplatte 8 aufstehender Pressbalken 13 befestigt ist. Dieser ortsfest angeordnete und feststehende Pressbalken 13 kann auch als Presstisch bezeichnet werden, an dem Teile des Biegewerkzeugs 4 angeordnet und auch gehalten sind. An Frontstirnflächen 14 von von der Bodenplatte 8 entfernten Schenkel ist in Linearführungen 15 ein zu dem den Tischbalken bildenden Pressbalken 13 relativ verstellbarer weiterer Pressbalken 16, insbesondere ein Druckbalken, geführt gelagert. Auf einander gegenüberliegenden, parallel zueinander verlaufenden Stirnflächen 17, 18 der beiden Pressbalken 13, 16 sind Werkzeugaufnahmen 19, 20 zur Bestückung mit den Biegewerkzeugen 4 angeordnet. Das oder die Biegewerkzeuge 4 können auch unter Zwischenschaltung eines nicht näher dargestellten Adapters an den Werkzeugaufnahmen 19, 20 gehalten sein, wobei dies für den nachfolgend beschriebenen Wechselvorgang einzelner Komponenten oder des gesamten Biegewerkzeugs 4 eher als nicht günstig angesehen wird. Bei einer entsprechenden Adaption wäre aber auch der Werkzeugwechselvorgang von den nachfolgend beschriebenen Biegewerkzeugen 4 denkbar.

Die dazu gemäß der vorliegenden Erfindung vorgeschlagenen Werkzeugwechseleinheiten 49 sind in der Fig. 1 an beiden in Richtung der Pressbalken 13, 16 voneinander distanzierten Enden bzw. Endbereichen von deren Werkzeugaufnahmen 19, 20 in strichlierten Linien schematisch angedeutet. Es wäre aber auch möglich, nur eine Werkzeugwechseleinheit 49 vorzusehen, und diese an einem der Enden bzw. Endbereiche der Werkzeugaufnahmen 19, 20 vorzusehen. Weiters kann für den Werkzeugwechsel für den unteren Pressbalken 13 und/ oder für den oberen Pressbalken 16 jeweils zumindest eine Werkzeugwechseleinheit 49 vorgesehen sein.

Die gezeigte Biegepresse 3 weist als Antriebsanordnung 21 für den verstellbaren Pressbalken 16, nämlich den Druckbalken, z.B. zwei mit elektrischer Energie betriebene Antriebsmittel 22 auf, die mit einer aus einem Energienetz 23 angespeisten Steuervorrichtung 24 leitungsverbunden sind. Über ein mit der Steuervorrichtung 24 leitungsverbundenes Eingabeterminal 25 kann beispielsweise der Betrieb der Biegepresse 3, insbesondere auch der Wechselvorgang des Biegewerkzeugs 4, gesteuert werden.

Bei den Antriebsmitteln 22 handelt es sich bevorzugt um elektromotorisch betriebene Spindeltriebe 26, wie sie allgemein bekannt sind, von denen Stellmittel 27 für eine reversible Stellbewegung des durch den Druckbalken gebildeten oberen Pressbalkens 16 mit diesem, zum Beispiel antriebsverbunden sind.

Auf weitere für den Betrieb einer derartigen Biegepresse 3 erforderliche Details, wie beispielsweise Sicherheitseinrichtungen, Anschlagsanordnungen und/oder Kontrollvorrichtungen wird in der gegenständlichen Beschreibung zur Vermeidung einer unnötigen Länge der Beschreibung verzichtet.

Weiters kann die Fertigungsanlage 1 auch noch einen hier vereinfacht in der Fig. 2 dargestellten Manipulator 28 umfassen, welcher von einem schematisch angedeuteten Vorratsstapel 29 von zu verformenden bzw. abzukantenden Blechen zumindest ein Stück davon entnimmt und in den Arbeitsbereich der Biegepresse 3 verbringt. Der Manipulator 28 umfasst seinerseits eine vereinfacht dargestellte Greifzange 30, die ihrerseits Greiffinger 31, 32 aufweist. Die Greiffinger 31, 32 weisen jeweils an der dem zu fertigenden Werkstück 2 zugewendeten Seite Klemmflächen auf. Durch eine entsprechende Verschwenkung der beiden Greiffinger 31, 32 gegeneinander und Aufbringen einer ausreichenden Klemmkraft, wird über das Zusammenwirken der Klemmflächen das Blech bzw. das zu fertigende Werkstück 2 vom Manipulator 28 gehalten und entsprechend bewegt sowie positioniert. Mit den Greiffingern 31, 32 der Greifzange 30 ist ein entsprechendes Greifen und in späterer Folge bedingt durch die Klemmbewegung ein ausreichender Halt für das aus dem Blech zu fertigenden Werkstück 2 gewährleistet.

Weiters ist hier noch vereinfacht dargestellt, dass die beiden Pressbalken 13, 16, insbesondere deren Werkzeugaufnahmen 19, 20, bzw. das daran gehaltene Biegewerkzeug 4 mit seinem bzw. seinen Biegestempeln 5 und Biegegesenken 6, bei einer Betrachtung in Längsrichtung der Pressbalken 13, 16 eine sich dazwischen erstreckende Arbeitsebene 33 definieren. Die Arbeitsebene 33 verläuft bevorzugt mittig bezüglich der Pressbalken 13, 16 bzw. den an diesen angeordneten Werkzeugaufnahmen 19, 20. Im vorliegenden Ausführungsbeispiel wird hier eine vertikal ausgerichtete Ebene verstanden, in welcher auch ein durch das Biegewerkzeug 4 definierter Biegebereich 34 angeordnet bzw. ausgebildet ist. Unter Biegebereich 34 wird dabei jener Bereich verstanden, welcher dazu dient, aus dem zumeist ebenflächig vorliegenden noch unverformten Blech das zu fertigende Werkstück 2 zu bilden bzw. ein bereits vorverformtes Werkstück 2 weiter zu bearbeiten, indem zumindest eine zusätzliche Abkantung ausgebildet wird.

Der Biegebereich 34 liegt dabei zumeist insbesondere deckungsgleich in der Arbeitsebene 33 und wird durch die zusammenwirkenden Bauteilebzw. Werkzeugkomponenten des Biegewerkzeugs 4, nämlich den oder die Biegestempel 5 und das oder die Biegegesenke 6, gebildet bzw. definiert. Der Biegebereich 34 bildet am herzustellenden Werkstück 2 zumeist eine bevorzugt geradlinig verlaufende Biegelinie aus, wobei sich beidseits dieser jeweils Schenkel infolge des durchgeführten Biegevorgangs ausbilden. Je nach gewünschter bzw. herzustellender Geometrie des Werkstücks 2 schließen die beidseits des Biegewerkzeugs 4 angeordneten Schenkel zwischen sich einen Biegewinkel ein. Dieser Biegewinkel wird in einer senkrecht bezüglich der Biegelinie ausgerichteten Bezugsebene gemessen. Die Bezugsebene ihrerseits ist weiters bevorzugt auch noch bezüglich der Arbeitsebene 33 dazu in senkrechter Richtung verlaufend ausgerichtet.

Dabei sei erwähnt, dass das Maschinengestell 7 der Biegepresse 3 nur sehr vereinfacht dargestellt ist, wobei es auch noch möglich ist, davon abweichende Ausführungsformen einzusetzen. So könnte z.B. das Maschinengestell 7 bzw. der Maschinenkörper mit einem freien Ständerdurchgang ausgebildet sein. In diesem Fall würden die Werkzeugaufnahmen 19, 20 zwischen den Seitenwangen 9, 10 bzw. Seitenteilen aufgenommen werden können. Bei einer anderen Ausbildung des Maschinengestells 7 bzw. des Maschinenkörpers ist kein freier Ständerdurchgang möglich, wodurch die Werkzeugaufnahmen 19, 20 nicht zwischen den Seitenwangen 9, 10 bzw. Seitenteilen aufgenommen werden können.

In der Fig. 3 ist eine gegebenenfalls für sich eigenständige Ausführungsform des Biegewerkzeugs 4, insbesondere des Biegestempels 5 gezeigt, wobei wiederum für gleiche Teile gleiche Bezugszeichen bzw. Bauteilbezeichnungen wie in den vorangegangenen Fig. 1 und 2 verwendet werden. Um unnötige Wiederholungen zu vermeiden, wird auf die detaillierte Beschreibung in den vorangegangenen Fig. 1 und 2 hingewiesen bzw. Bezug genommen.

Das hier dargestellte Biegewerkzeug 4, insbesondere der an der Biegepresse 3 am oberen Pressbalken 16 in der Werkzeugaufnahme 20 aufzunehmende und zu haltende Biegestempel 5 ist nur beispielhaft für eine Vielzahl von möglichen, unterschiedlichen Ausführungsformen gezeigt. Dabei sei erwähnt, dass das Biegewerkzeug 4 auch aus einer Mehrzahl von Biegestempeln 5 und/oder Biegegesenken 6 gebildet sein kann, wobei diese für den jeweiligen Biegevorgang in einer entsprechenden Anzahl in Längsrichtung des Pressbalkens 13, 16 hintereinander zu einem Werkzeugsatz zusammengesetzt werden können.

Der hier dargestellte Biegestempel 5 des Biegewerkzeuges 4 kann einen Werkzeugarm 35 aufweisen, der einen sich in Richtung des Biegebereichs 34 des zu fertigenden Werkstücks 2 erstreckenden Biegeabschnitt 36, insbesondere eine Biegekante 37, definiert. Bei einer gekröpften Ausbildung der Querschnittsform des Werkzeugarms 35 kann dieser zumindest einen, aber auch mehrere Schenkel 38 aufweisen, welche gegebenenfalls im Querschnitt gesehen zueinander eine winkelige Ausrichtung aufweisen. Der Biegeabschnitt 36 mit seiner Biegekante 37 bildet somit einen Endbereich des Werkzeugarms 35 bzw. des Biegestempels 5 selbst aus.

Anschließend an den Werkzeugarm 35 ist auf der vom Biegeabschnitt 36 abgewendeten Seite ein Basisteil 39 vorgesehen, wobei anschließend an diesen an der ebenfalls vom Biegeabschnitt 36 abgewendeten Seite ein Kopfteil 40 ausgebildet oder angeordnet ist. Der Kopfteil 40 dient zum Einsetzen in die Werkzeugaufnahme 19, 20, wobei der oder die das Biegewerkzeug 4 bildenden Biegestempel 5 bzw. Biegegesenke 6 in bekannter Weise in der Werkzeugaufnahme 19, 20 geklemmt gehalten werden können. Bei einer Vielzahl von Ausführungsformen des Biegestempels 5 weist der Basisteil 39 auf seiner vom Werkzeugarm 35 abgewendeten Seite zumindest eine Stützschulterfläche 41 auf, welche bevorzugt vom Kopfteil 40 auf die vom Biegeabschnitt 36 abgewendete Seite überragt ist. Der Basisteil 39 ist weiters in Richtung des Biegebereichs 34 bzw. des am Werkzeugarm 35 ausgebildeten Biegeabschnitts 36 beidseitig jeweils durch Basisteil-Stirnflächen 42 begrenzt. Das Biegewerkzeug 4, insbesondere der Biegestempel 5 und/oder das Biegegesenk 6, kann aus einem einzigen Bauteil oder aber auch aus mehreren Bauteilen bzw. Werkzeugkomponenten zu einer Baueinheit zusammengesetzt sein.

Weiters ist hier noch dargestellt, dass im Nahbereich der Stützschulterfläche 41 bzw. dem Beginn des Kopfteils 40 in zumindest einer der Basisteil-Stirnflächen 42 zumindest eine Führungsnut 43 angeordnet oder ausgebildet ist. Bei diesem hier gezeigten Ausführungsbespiel ist in beiden Basisteil-Stirnflächen 42 jeweils die zumindest eine Führungsnut 43 vorgesehen.

Des Weiteren ist bei diesem Ausführungsbeispiel der Kopfteil 40 auf den Basisteil 39 aufgesetzt und überragt, falls vorhanden, die zumindest eine Stützschulterfläche 41 auf die vom Werkzeugarm 35 abgewendete Seite. Weiters ist der Kopfteil 40 durch sich in Richtung des Biegebereichs 34 bzw. der Biegekante 37 erstreckende Kopfteil-Seitenflächen 44 sowie beidseitig daran ausgebildete Kopfteil-Stirnflächen 45 umfangsseitig begrenzt. Auf der vom Basisteil 39 abgewendeten Seite ist der Kopfteil 40 durch eine Deckfläche 46 begrenzt und somit in seiner Raumform festgelegt.

Weiters ist in zumindest einer, bevorzugt jedoch beiden der Kopfteil-Seitenflächen 44 zumindest eine sich in Richtung des Biegebereichs 34 bzw. der Biegekante 37 erstreckende Längsnut 47 angeordnet bzw. ausgebildet. Des Weiteren ist zumindest in einer der Kopfteil-Stirnflächen 45 zumindest eine Quernut 48 angeordnet bzw. ausgebildet. Weiters ist hier noch zu ersehen, dass die zumindest eine Längsnut 47 sowie die zumindest eine Quernut 48 von der Stützschulterfläche 41 in einem gleichen Abstand davon angeordnet sind. Damit wird erreicht, dass die zumindest eine Quernut 48 unmittelbar an einen der Endbereiche der Längsnuten 47 anschließend angeordnet ist und so ein direkter, fluchtender Übergang zwischen den Nuten unterbrechungslos ausgebildet ist. Im vorliegenden Ausführungsbeispiel ist an beiden Kopfteil-Seitenflächen 44 jeweils zumindest eine Längsnut 47 sowie an jeder der beiden Kopfteil-Stirnflächen 45 jeweils zumindest eine Quernut 48 vorgesehen.

Bevorzugt weist die Längsnut 47 und/oder die Quernut 48 und/oder die Führungsnut 43 einen V-förmig ausgebildeten Querschnitt auf. Die zumindest eine Quernut 48 und die zumindest eine Führungsnut 43 können weiters parallel zueinander sowie bezüglich der Stützschulterfläche 41 parallel zu dieser verlaufend ausgerichtet sein. Des Weiteren kann die Kopfteil-Stirnfläche 45 bezüglich der Basisteil-Stirnfläche 42 dazu fluchtend ausgerichtet sein, wodurch sich ein ebenflächiger Übergang zwischen diesen beiden Flächen an der Stirnseite des Biegestempels 5 ausbildet. Durch den parallelen Längsverlauf bzw. die Ausrichtung der einzelnen Nuten bezüglich der Stützschulterfläche 41 kann so der zumindest eine Biegestempel 5 des Biegewerkzeugs 4 in einer parallel bezüglich der Stützschulterfläche 41 ausgebildeten bzw. durch diese gebildete Verstellebene in Längserstreckung bzw. Längsrichtung der jeweiligen Nuten verlagert bzw. verstellt werden. Dies wird in den nachfolgenden Figuren noch näher beschrieben und erläutert werden.

In den Fig. 4 bis 8 ist eine mögliche und gegebenenfalls für sich eigenständige Ausführungsform der Werkzeugwechseleinheit 49 zum Wechseln von Werkzeugkomponenten des zuvor beschriebenen Biegewerkzeugs 4 an der Fertigungsanlage 1 gezeigt, wobei wiederum für gleiche Teile gleiche Bezugszeichen bzw. Bauteilbezeichnungen wie in den vorangegangenen Fig. 1 bis 3 verwendet werden. Um unnötige Wiederholungen zu vermeiden, wird auf die detaillierte Beschreibung in den vorangegangenen Fig. 1 bis 3 hingewiesen bzw. Bezug genommen. Die zumindest eine Werkzeugwechseleinheit 49 wurde in der Fig. 1 bereits schematisch vereinfacht dargestellt. Bei einigen Figuren wurde der besseren Übersichtlichkeit halber ein Werkzeugaufnahmegehäuse 50 der Werkzeugwechseleinheit 49 nur in strichlierten Linien angedeutet, um so einen besseren Einblick zu jenen innerhalb desselben aufgenommenen bzw. angeordneten Komponenten bzw. Einzelteile zu erhalten.

Die zuvor nur schematisch angedeutete und die in den nachfolgenden Figuren detaillierter dargestellte Werkzeugwechseleinheit 49 dient dazu, an zumindest einem Endbereich einer Werkzeugaufnahme 19, 20 der Fertigungsanlage 1 angeordnet zu werden und ist zur zwischenzeitlichen Aufnahme des Biegewerkzeugs 4, insbesondere von zumindest einem Biegestempel 5 oder zumindest einem Biegegesenk 6, zumindest für die Dauer des Wechselvorgangs vorgesehen. Die Werkzeugwechseleinheit 49 ist selbst aus mehreren Bauteilkomponenten zusammengesetzt und umfasst im vorliegenden Ausführungsbeispiel das Werkzeugaufnahmegehäuse 50, in welchem eine Werkzeugführungsbahn 51 angeordnet oder ausgebildet ist. Das Werkzeugaufnahmegehäuse 50 ist bevorzugt blockförmig ausgebildet und weist eine Oberseite 52, eine davon distanziert angeordnete Unterseite 53 sowie sich dazwischen erstreckende erste und zweite Stirnflächen 54, 55 sowie erste und zweite Längsseitenflächen 56, 57 auf. Dabei ist im vorliegenden Ausführungsbeispiel das Werkzeugaufnahmegehäuse 50 in seiner Längserstreckung durch die beiden voneinander distanzierten ersten und zweiten Stirnflächen 54, 55 begrenzt. In Querrichtung dazu begrenzen die beiden Längsseitenflächen 56, 57 das Werkzeugaufnahmegehäuse 50.

Die zuvor beschriebene Werkzeugführungsbahn 51 ist bei diesem Ausführungsbeispiel in einer Ansicht von unten - also in Richtung auf die Unterseite 53 - U-förmig verlaufend ausgebildet und ist vertieft in der Unterseite 53 des Werkzeugaufnahmegehäuses 50 ausgebildet bzw. erstreckt sich diese von der Unterseite 53 in Richtung auf die Oberseite 52.

So umfasst die Werkzeugführungsbahn 51 bei diesem Ausführungsbeispiel einen ersten Längsführungsabschnitt 58 und einen zweiten Längsführungsabschnitt 59 sowie einen die beiden Längsführungsabschnitte 58, 59 miteinander verbindenden Querführungsabschnitte 60. Die beiden Längsführungsabschnitte 58, 59 sind dabei bevorzugt parallel nebeneinander sowie in Querrichtung distanziert voneinander verlaufend im Werkzeugaufnahmegehäuse 50 angeordnet bzw. ausgebildet. Jeder der beiden Längsführungsabschnitte 58, 59 weist im Bereich der ersten Stirnfläche 54 jeweils einen ersten Endbereich 61 bzw. 62 auf. Jeder der beiden ersten Endbereiche 61, 62 der beiden Längsführungsabschnitte 58, 59 mündet in der ersten Stirnfläche 54 des Werkzeugaufnahmegehäuses 50 und ist damit geöffnet ausgebildet.

Weiters ist hier noch vorgesehen, dass die beiden Längsführungsabschnitte 58, 59 vor der zweiten Stirnfläche 55 innerhalb des Werkzeugaufnahmegehäuses 50 enden. Die beiden Längsführungsabschnitte 58, 59 weisen jeweils an ihrer der zweiten Stirnfläche 55 zugewendeten Seite jeweils zweite Endbereiche 63, 64 auf. Im Bereich der jeweils zweiten Endbereiche 63, 64 der beiden Längsführungsabschnitte 58, 59 sind diese über den Querführungsabschnitt 60 miteinander verbunden. Wie bereits zuvor beschrieben, sind die Längsführungsabschnitte 58, 59 als auch der Querführungsabschnitt 60 im Bereich der Unterseite 53 des Werkzeugaufnahmegehäuses angeordnet bzw. ausgebildet und erstrecken sich in dieses über eine Tiefe hinein und enden jeweils an einer Grundfläche 65.

Wie nun besser aus der Fig. 7 zu ersehen ist, sind die ersten und zweiten Längsführungsabschnitte 58, 59 abschnittsweise jeweils durch vom Werkzeugaufnahmegehäuse 50 ausgebildete innere Längsseitenwände 66, 67 sowie äußere Längsseitenwände 68, 69 begrenzt.

Um den zuvor beschriebenen Kopfteil 40 des Biegewerkzeugs 4, insbesondere im Bereich von dessen Längsnut 47, führen zu können, ist hier noch vorgesehen, dass an zumindest einzelnen der Längsseitenwände 66 bis 69 der ersten und/oder zweiten Längsführungsabschnitte 58, 59 zumindest abschnittsweise über diese hinaus vorragende Längsführungselemente 70 angeordnet oder ausgebildet sind. Das oder die Längsführungselemente 70 weisen im vorliegenden Ausführungsbeispiel im Querschnitt gesehen eine in etwa dreieckige Form auf, welche gegengleich bezüglich der Quernut 48 ausgebildet ist. Da, wie bereits zuvor beschrieben, die Quernuten 48 in einer gemeinsamen Ebene in paralleler Ausrichtung bezüglich der Stützschulterfläche 41 verlaufend angeordnet sind, bilden auch die hier dargestellten Längsführungselemente 70 eine gemeinsame erste Führungsebene 71 aus bzw. definieren diese.

Damit wird es möglich, ausgehend von einer der Werkzeugaufnahmen 19, 20 das zu wechselnde Biegewerkzeug 4 bei fluchtender Ausrichtung bevorzugt des ersten Längsführungsabschnitts 58 zu einer der Werkzeugaufnahmen 19, 20 das zu wechselnde Biegewerkzeug 4 in den ersten Längsführungsabschnitt 58 hinein zu verstellen bzw. zu verbringen. Dies kann durch entsprechende Schieber bzw. Manipulatoren erfolgen, welche hier nicht näher dargestellt sind. Das zumindest eine Biegewerkzeug 4 bzw. dessen Einzelkomponenten wird solange entlang des ersten Längsführungsabschnitts 58 verstellt, bis dieses in den Bereich des Querführungsabschnitts 60 verbracht ist. Um eine gegenseitige Behinderung von einzelnen Biegewerkzeug 4 zu verhindern, soll im Bereich des Querführungsabschnitts 60 stets nur ein einziges der Biegewerkzeuge 4 vorhanden sein. So könnte es möglich sein, über den ersten Längsführungsabschnitt 58 ein Biegewerkzeug 4 bis an seinen zweiten Endbereich 63 zu verbringen, wobei ein weiteres umzulagerndes Biegewerkzeug 4 sich am Ende des Querführungsabschnitts 60 bzw. dem zweiten Endbereich 64 des zweiten Längsführungsabschnitts 59 befindet.

Im Bereich des Querführungsabschnitts 60 ist zumindest eine Stellvorrichtung 72 vorgesehen bzw. angeordnet. Diese ist am besten aus den Fig. 5 und 6 zu ersehen. Mittels der Stellvorrichtung 72 kann dann das im Werkzeugaufnahmegehäuse 50 aufgenommene bzw. aufzunehmende Biegewerkzeug 4 entweder vom ersten Längsführungsabschnitt 58 auf den zweiten Längsführungsabschnitt 59 oder vom zweiten Längsführungsabschnitt 59 auf den ersten Längsführungsabschnitt 58 verbracht bzw. verstellt werden. Die Stellvorrichtung 72 kann mit den unterschiedlichsten Antriebsmitteln betrieben werden. So können ZylinderKolbenanordnungen, Stellmotore, Schneckenantriebe oder dgl. Anwendung finden.

Ist beispielsweise der erste Längsführungsabschnitt 58 fluchtend bezüglich einer der Werkzeugaufnahmen 19 oder 20 angeordnet, wird das zu wechselnde Biegewerkzeug 4 von der Werkzeugaufnahme 19 oder 20 in den ersten Längsführungsabschnitt 58 bis hin zum Querführungsabschnitt 60 verstellt. Im Querführungsabschnitt 60 wird das dort in der Werkzeugwechseleinheit 49 gehaltene Biegewerkzeug 4 durch bzw. mittels der Stellvorrichtung 72 vom ersten Längsführungsabschnitt 58 durch Verstellung im Querführungsabschnitt 60 hin zum zweiten Längsführungsabschnitt 59 verstellt. Damit befindet sich das zu wechselnde Biegewerkzeug 4 hinterhalb der bereits zuvor beschriebenen Arbeitsebene 33 und kann von dort nach neuerlicher Längsverschiebung im zweiten Längsführungsabschnitt 59 beispielsweise an einen nicht näher dargestellten Speicher bzw. Magazin übergeben werden.

Wie nun weiters aus einer Zusammenschau der Fig. 5 und 6 zu ersehen ist, kann die Stellvorrichtung 72 ein im Werkzeugaufnahmegehäuse 50 geführt gelagertes Stellelement 73 mit zumindest einem an einem Ende angeordneten Mitnahmeelement 74 umfassen. Im vorliegenden Ausführungsbeispiel erstreckt sich das Stellelement 73 in Richtung des Querführungsabschnitts 60. Das Mitnahmeelement 74 bildet vor dem Beginn des Werkzeugwechsels einen äußeren Wandabschnitt des ersten und/oder zweiten Längsführungsabschnitts 58, 59 aus. Zusätzlich kann es vorteilhaft sein, wenn am Mitnahmeelement 74 ein in Richtung der Längserstreckung des Querführungsabschnitts 60 bzw. des Stellelements 73 vorragendes Halteelement 75 vorgesehen bzw. angeordnet ist. Das Halteelement 75 ist bevorzugt ebenfalls in der ersten Führungsebene 71 angeordnet und greift sowohl bei der Übergabe vom ersten Längsführungsabschnitt 58 auf den Querführungsabschnitt 60 als auch im Zuge der Querverstellung des Biegewerkzeuges 4 in die am Kopfteil 40 angeordnete Längsnut 47 ein.

Der Querführungsabschnitt 60 ist in Querrichtung bezüglich seiner Längserstreckung sowie in Richtung der beiden Längsführungsabschnitte 58, 59 jeweils durch voneinander distanziert angeordnete erste und zweite Seitenwände 76, 77 begrenzt. Um auch im Bereich zumindest einer der Seitenwände 76, 77 das ausgehend vom ersten Längsführungsabschnitt 58 hin zum zweiten Längsführungsabschnitt 59 zu verlagernde Biegewerkzeug 4 in hängender oder stehender Ausrichtung verlagern zu können, kann an der ersten Seitenwand 76 zumindest ein erstes Querführungselement 78 und/oder an der zweiten Seitenwand 77 zumindest ein zweites Querführungselement 79 angeordnet oder ausgebildet sein. Dabei überragt das zumindest eine Querführungselement 78, 79 die jeweilige Seitenwand 76 oder 77 in Richtung auf die jeweils gegenüberliegende Seitenwand 77 oder 76.

Aus der Darstellung der Fig. 7 ist noch zu ersehen, dass an der ersten Seitenwand 76 des Querführungsabschnitts 60 der Werkzeugführungsbahn 51 zwei erste Querführungselemente 78 angeordnet oder vorgesehen sein können. Das hier näher der Grundfläche 65 liegende Querführungselement 78 ist dabei wiederum in der zuvor beschriebenen ersten Führungsebene 71 verlaufend angeordnet. Das zweite der ersten Querführungselemente 78 ist von der Grundfläche 65 in Richtung auf die Unterseite 53 weiter davon distanziert angeordnet. Dieses weitere erste Querführungselement 78 ist dazu vorgesehen, um in die in der Basisteil-Stirnfläche 42 des Basisteils 39 angeordnete Führungsnut 43 eingreifen zu können. Das der Grundfläche 65 näher liegende erste Querführungselement ist zum Eingreifen in die am Kopfteil 40 angeordnete Quernut 48 vorgesehen.

Weiters ist die erste Seitenwand 76 des Querführungsabschnitts 60 der zweiten Stirnfläche 55 des Werkzeugaufnahmegehäuses 50 näher liegend angeordnet als die zweite Seitenwand 77 des Querführungsabschnitts 60. Da die Werkzeugführungsbahn 51, insbesondere die beiden Längsführungsabschnitte 58, 59 bzw. der Querführungsabschnitt 60 noch vor der zweiten Stirnfläche 55 des Werkzeugaufnahmegehäuses 50 enden, ist hier die erste Seitenwand 76 durch das Werkzeugaufnahmegehäuse 50 selbst gebildet. So ist das weitere der ersten Querführungselemente 78 in einer zweiten Führungsebene 80 verlaufend angeordnet und damit von den Grundflächen 65 der Längsführungsabschnitte 58, 59 weiter distanziert angeordnet als die dazu näher liegende erste Führungsebene 71.

Wie nun besser aus der den Fig. 7 und 8 zu ersehen ist, ist die zweite Seitenwand 77 des Querführungsabschnitts 60 - also jene, welche von der zweiten Stirnfläche 55 des Werkzeugaufnahmegehäuses 50 weiter distanziert davon angeordnet ist - an einer eigenen Führungsleiste 81 angeordnet oder ausgebildet. Weiters erstreckt sich hier die Führungsleiste 81 in Längserstreckung des Querführungsabschnitts 60 zwischen den beiden inneren Längsseitenwänden 66, 67 des ersten sowie zweiten Längsführungsabschnitts 58, 59. Die Führungsleiste 81 bildet weiters an ihren voneinander distanzierten Stirnenden jeweils erste Teilflächen der beiden inneren Längsseitenwände 66 und 67 aus. An diesen beiden ersten Teilflächen der Führungsleiste 81 ist hier vorgesehen, dass über diese in die beiden Längsführungsabschnitte 58, 59 vorragend ausgebildete Führungselemente 82 angeordnet oder ausgebildet sind. Weiters ist das zumindest eine zweite Querführungselement 79 sowie die beiden Führungselemente 82 in der ersten Führungsebene 71 liegend bzw. verlaufend angeordnet.

Um eine Querverstellung des Biegewerkzeugs 4 im Querführungsabschnitt 60 durchführen zu können, weist der Querführungsabschnitt 60 in Richtung der Längsführungsabschnitte 58, 59 gesehen, zwischen seiner ersten und zweiten Seitenwand 76, 77 eine Breite auf, welche zumindest in etwa einer Baulänge des aufzunehmenden Biegewerkzeugs 4 in seinem Kopfbereich, insbesondere seinem Kopfteil 40, entspricht. Da die einzelnen Biegewerkzeuge 4, insbesondere der oder die Biegestempel 5 und/oder der oder die Biegegesenke 6, zwischen ihren Basisteil-Stirnflächen 42 und/oder ihren Kopfteil-Stirnflächen 45 eine unterschiedliche Länge aufweisen können, ist auch die Breite des Querführungsabschnitts 60 an diese Abmessungen einstellbar und/oder anpassbar auszubilden.

Dazu ist nun vorgesehen, dass im Werkzeugaufnahmegehäuse 50 ein Aufnahmeraum 83 ausgebildet oder angeordnet ist. Der Aufnahmeraum 83 erstreckt sich dabei ausgehend von der ersten Seitenwand 76 des Querführungsabschnitts 60 hin in Richtung auf die erste Stirnfläche 54 des Werkzeugaufnahmegehäuses 50 und endet auch noch vor der ersten Stirnfläche 54 an einer Gehäuseinnenfläche. Weiters erstreckt sich hier der Aufnahmeraum 83 durchgehend zwischen dem ersten und dem zweiten Längsführungsabschnitt 58, 59, insbesondere dessen innere Längsseitenwände 66, 67. Weiters kann der Aufnahmeraum 83 auch noch bis an die Grundflächen 65 der beiden Längsführungsabschnitte 58, 59 sowie gegebenenfalls auch des Querführungsabschnitts 60 heranreichen. Durch das Vorsehen des Aufnahmeraums 83 sowie der zuvor beschriebenen Breitenanpassung des Querführungsabschnitts 60 an das jeweilige Biegewerkzeug 4 ist hier weiters vorgesehen, dass die Führungsleiste 81 im Aufnahmeraum 83 aufgenommen und zusätzlich in Richtung der Breite des Querführungsabschnitts 60 verstellbar geführt ist. Weiters ist im Bereich der Grundfläche 65 des Aufnahmeraums 83 noch zu ersehen, dass zumindest eine Führungsausnehmung für das Mitnahmeelement 74 und/oder das Stellelement 73 der Stellvorrichtung 72 im Werkzeugaufnahmegehäuse 50 angeordnet ist.

Da aufgrund der unterschiedlichen Längsabmessungen bzw. Breiten der Biegewerkzeuge 4 der Aufnahmeraum 83 entsprechend groß auszubilden ist, ist hier weiters noch vorgesehen, dass im Aufnahmeraum 83 auf der vom Querführungsabschnitt 60 abgewendeten Seite der Führungsleiste 81 zumindest ein leistenförmig ausgebildetes Stützelement 84 angeordnet bzw. vorgesehen ist. Grundsätzlich kann die Ausbildung des oder der Stützelemente 84 bis auf das Vorsehen des zweiten Querführungselementes 79 analog erfolgen, wie dies zuvor für die Führungsleiste 81 beschrieben worden ist. So erstreckt sich das zumindest eine Stützelement 84 zwischen den beiden inneren Längsseitenwänden 66, 67 der beiden Längsführungsabschnitte 58, 59. Da auch das zumindest eine Stützelement 84 ebenso wie die Führungsleiste 81 leistenförmig ausgebildet ist, bildet das zumindest eine Stützelement 84 jeweils an seinen voneinander abgewendeten Enden zweite Teilflächen der beiden inneren Längsseitenwänden 66 und 67 des ersten sowie zweiten Längsführungsabschnitts 58, 59 aus. Bevorzugt sind mehrere derartiger Stützelemente 84 vorgesehen, die in Längserstreckung der beiden Längsführungsabschnitte 58, 59 hintereinander sowie voneinander beabstandet sind, um so auch im Bereich des Aufnahmeraums 83 zumindest abschnittsweise Teilflächen der inneren Längsseitenwände 66 sowie 67 der beiden Längsführungsabschnitte 58, 59 auszubilden und eine Führung sowie Abstützung für das jeweils im ersten und/oder zweiten Längsführungsabschnitt 58, 59 aufgenommenen Biegewerkzeugs 4 zu erzielen.

Zur Durchführung der zuvor beschriebenen Breitenanpassung des Querführungsabschnitts 60 ist die Führungsleiste 81 bevorzugt im Bereich von deren Stirnenden jeweils mit zumindest einer eigenen Führungsstange 85 feststehend verbunden. Die Breitenanpassung kann durch eine nicht näher dargestellte Einstellvorrichtung gegebenenfalls im Zusammenwirken mit der Steuervorrichtung 24 erfolgen.

Bevorzugt sind zwei Führungsstangen 85 vorgesehen, um so eine ausreichende, verkantungsfreie Führungsgenauigkeit der Führungsleiste 81 im Aufnahmeraum 83 zu ermöglichen. Die Führungsstangen 85 erstrecken sich ausgehend von der Führungsleiste 81 in Richtung auf die erste Stirnfläche 54 des Werkzeugaufnahmegehäuses 50. Weiters sind die Führungsstangen 85 im Werkzeugaufnahmegehäuse verstellbar geführt gelagert. Zusätzlich kann das zumindest eine Stützelement 84 ebenfalls an den Führungsstangen 85 in Richtung der Breite des Querführungsabschnitts 60 gelagert sein. Um eine vorbestimmte Positionierung des oder der Stützelemente 84 zwischen der Führungsleiste 81 und dem der ersten Stirnfläche 54 zugewendeten Ende des Aufnahmeraums 83 zu ermöglichen, kann noch vorgesehen sein, dass beidseits des zumindest einen Stützelements 84 in Richtung der Breite des Querführungsabschnitts 60 gesehen, jeweils zumindest ein selbsttätig wirkendes Stellmittel 86 angeordnet ist. Das Stellmittel 86 kann beispielsweise als Spiralfeder ausgebildet sein und von der oder den Führungsstangen 85 durchsetzt sein. Damit wird es möglich, das zumindest eine Stützelement 84 im Aufnahmeraum 83 in einer vorbestimmten relativen Position halten zu können und bei Verstellung der Führungsleiste 81 auch den verbleibenden restlichen Aufnahmeraum 83 bevorzugt gleichmäßig zu unterteilen.

Eine andere und gegebenenfalls für sich unabhängige Möglichkeit zur Positionierung des zumindest einen Stützelements 84 in Längserstreckung des Aufnahmeraums 83 bestünde auch noch darin, auf das oder die selbsttätig wirkenden Stellmittel 86 zu verzichten und eine mechanische Verstellung mit Anschlagbegrenzung auszubilden bzw. vorzusehen. Die Justierung und/oder Einstellung des zumindest einen Stützelements 84 in dem verbleibenden Freiraum des Aufnahmeraums 83 zwischen der Führungsleiste 81 und der den Aufnahmeraum 83 begrenzenden Gehäuseinnenfläche kann so erfolgen, dass das zumindest eine Stützelement 84 an zumindest einer nicht näher dargestellten Führungsbahn zusätzlich geführt ist, wobei die zumindest eine Führungsbahn in einem vordefinieren Abstand vor der ersten Seitenwand 76 des Querführungsabschnitts 60 endet. In die zumindest eine Führungsbahn kann ein Führungsorgan des Stützelements 84 eingreifen, mit welchem eine Anschlagbegrenzung nach einem vorbestimmten Verstellweg erfolgen kann. Die zumindest eine Führungsbahn ist bevorzugt im Werkzeugaufnahmegehäuse 50 ausgebildet oder daran angeordnet. Die Längsverstellung des Stützelements 84 kann z.B. direkt durch das in die Werkzeugführungsbahn 51 eingeschobene Biegewerkzeug 4 erfolgen. Sind mehrere Stützelemente 84 in Längsrichtung der Längsführungsabschnitte 58, 59 hintereinander im verbleibenden Aufnahmeraum 83 angeordnet, ist für jedes einzelne dieser Stützelemente 84 zumindest eine eigene Führungsbahn auszubilden oder vorzusehen. Die Längserstreckung der einzelnen Führungsbahnen ist für jedes der einzelnen Stützelemente 84 gesondert festzulegen, damit bei mehreren Stützelementen 84 eine in etwa gleiche Aufteilung des verbleibenden Freiraums im Aufnahmeraum 83 erfolgt. Die Verstellbewegung der einzelnen Stützelemente 84 kann durch die das Biegewerkzeug 4 bildenden Bauteile bzw. Werkzeuge während deren Verlagerung in der Werkzeugwechseleinheit 49 erfolgen.

So könnte bei der Verlagerung bzw. dem Einschieben des Biegewerkzeugs 4 in den ersten Längsführungsabschnitt 58 das oder die Stützelemente 84 ausgehend von einer sich im Bereich der der ersten Stirnfläche 54 zugewendeten Gehäuseinnenfläche des Aufnahmeraums 83 befindlichen Ausgangsstellung in die dafür vorgesehene Führungsstellung verlagert werden. Beim Ausschieben des selben Biegewerkzeugs 4 entlang des zweiten Längsführungsabschnitts 59 kann dann durch dieses das oder die Stützelemente 84 von ihren Führungsstellungen wieder in deren Ausgangsstellungen zurück verlagert werden.

Die Verlagerung der einzelnen das Biegewerkzeug 4 bildenden Biegestempel 5 und/oder Biegegesenke 6 kann z.B. durch ein umlaufendes Förderorgan, wie eine Förderkette, mit entsprechend daran angeordneten oder ausgebildeten Förderfingern erfolgen. Ein intermittierender Fördervorgang ist dabei möglich.

Um auch im Übergangsbereich zwischen dem ersten Längsführungsabschnitt 58 und dem daran anschließenden Querführungsabschnitt 60 eine ausreichend sichere Führung des Biegewerkzeuges 4, insbesondere dessen Kopfteil 40, in der Werkzeugwechseleinheit 49 gewährleisten zu können, kann noch vorgesehen sein, dass in einem äußeren Eckbereich zwischen dem ersten Längsführungsabschnitt 58 und dem daran anschließenden Querführungsabschnitt 60 ein parallel bezüglich der Grundfläche 65 schwenkbar gelagerter Schwenkhalter 87 angeordnet ist. Dabei bildet der Schwenkhalter 87 in seiner eingeschwenkten Haltestellung an seiner dem ersten Längsführungsabschnitt 58 zugewendeten Seite eine dritte Teilfläche der inneren Längsseitenwand 66 des ersten Längsführungsabschnitts 58 aus. Befindet sich ein Biegewerkzeug 4 im Eckbereich bzw. Übergabebereich zwischen dem ersten Längsführungsabschnitt 58 und dem daran anschließenden Querführungsabschnitt 60, ist der Kopfteil 40 des Biegewerkzeugs 4 im Bereich der ersten inneren Längsseitenwand 66 zumindest bereichsweise an der dritten Teilfläche des Schwenkhalters 87 abgestützt. Die davon gegenüberliegende Kopfseite im Bereich der äußeren Längsseitenwand 68 ist am Werkzeugaufnahmegehäuse 50, insbesondere der äußeren Längsseitenwand 68, zumindest bereichsweise daran abgestützt. Dabei kann, wie bereits zuvor beschrieben, das Mitnahmeelement 74 der Stellvorrichtung 72 ebenfalls als Anlagefläche dienen.

Um auch eine zusätzliche Führung bzw. Halterung des Kopfteils 40 im Bereich seiner der ersten inneren Längsseitenwand 66 zugewendeten Kopfteil-Seitenfläche 44 zu gewährleisten, kann am Schwenkhalter 87 ein über die am Schwenkhalter 87 ausgebildete dritte Teilfläche vorragendes Schwenkhalterelement 88 vorgesehen bzw. angeordnet sein. Dieses Schwenkhalterelement 88 dient als Führungselement und kann in seinem Querschnitt wie das Längsführungselement 70 ausgebildet sein. Soll nun das Biegewerkzeug 4 ausgehend vom Ende des ersten Längsführungsabschnitts 58 entlang des Querführungsabschnitts 60 hin zum zweiten Längsführungsabschnitt 59 verlagert werden, ist der Schwenkhalter 87 von seiner Haltestellung in eine Freigabestellung zu verschwenken bzw. verstellen, wobei dann die dritte Teilfläche des Schwenkhalters 87 einen Teilabschnitt der ersten Seitenwand 76 des Querführungsabschnitts 60 ausbildet. Damit wird so am Beginn der Verstellbewegung des Biegewerkzeugs 4 im Querführungsabschnitt 60 auch nachfolgend im Bereich seiner Quernut 48 eine ausreichende Führung erzielt, da das vorragende Schwenkhalterelement 88 weiterhin für den Kopfteil 40 ein Führungselement ausbildet. Bevorzugt bildet das Schwenkhalterelement 88 gemeinsam mit dem Schwenkhalter 87 einen zusammengehörigen, einstückigen Bauteil aus.

Der Vorgang bzw. das Verfahren zum Werkzeugwechsel für ein an der Fertigungsanlage 1 gehaltenes Biegewerkzeug 4, insbesondere dem zumindest einen Biegestempel 5 und/oder dem zumindest einen Biegegesenk 6, kann mit der zuvor beschriebenen Werkzeugwechseleinheit 49, wie nachfolgend erläutert, durchgeführt werden.

Zuerst wird zur Bildung der Werkzeugwechseleinheit 49 das Werkzeugaufnahmegehäuse 50 mit der darin angeordneten Werkzeugführungsbahn 51 bereitgestellt. Die Werkzeugführungsbahn 51 umfasst dabei den ersten sowie zweiten Längsführungsabschnitt 58, 59. Deren erste Endbereiche 61, 62 münden jeweils in der ersten Stirnfläche 54 des Werkzeugaufnahmegehäuses 50 und bilden so Öffnungen in derselben aus. Die beiden Längsführungsabschnitte 58, 59 sind im Bereich von deren zweiten Endbereichen 63, 64 über den sich dazwischen erstreckenden Querführungsabschnitt 60 miteinander verbunden. Ist das Werkzeugaufnahmegehäuse 50 vorbereitet, wird dieses unmittelbar seitlich an einem Endbereich einer der Werkzeugaufnahmen 19 und/oder 20 der Fertigungsanlage 1 angeordnet, wobei bevorzugt der erste Längsführungsabschnitt 58 fluchtend bezüglich der Werkzeugaufnahme 19 und/oder 20 ausgerichtet wird. Anschließend erfolgt zuerst das Lösen der klemmenden Halterung des Biegestempels 5 oder Biegegesenks 6 des Biegewerkzeugs 4. Anschließend wird zumindest einer der Biegestempel 5 oder eines der Biegegesenke 6 von der Werkzeugaufnahme 19, 20 in den ersten Längsführungsabschnitt 58 bis hin zum Querführungsabschnitt 60 verlagert. Dabei ist der Kopfteil 40 des Biegewerkzeugs 4 zumindest abschnittsweise im ersten Längsführungsabschnitt 58 in dessen Längserstreckung im Werkzeugaufnahmegehäuse 50 geführt.

Dabei ist weiters die Breite des Querführungsabschnitts 60 entweder vor dem Einbringen des zu verlagernden Teil des Biegewerkzeugs 4 an die jeweilige Längsabmessung des Kopfteils 40 zwischen seinen Kopfteil-Stirnflächen 45 anzupassen oder die Position der Führungsleiste 81 im Zuge der Einschubbewegung des zu verlagernden Teil des Biegewerkzeugs 4 durch dieses selbst festzulegen. Die Vorpositionierung der Führungsleiste 81 kann durch einen nicht näher dargestellten Stellantrieb und/oder durch den Manipulator 28 erfolgen. Eine entsprechende Fixierung oder Arretierung der Position der Führungsleiste 81 kann vorgesehen werden. So könnte z.B. an den zu verlagernden einzelnen Teilen der Biegewerkzeuge 4 eine Längenangabe als Wert oder Kennziffer angegeben sein, welcher am Beginn der Einsetzbewegung in die Werkzeugwechseleinheit 49 festgestellt wird und entsprechend dieser Längenangabe und/oder dem Längencode die Breite des Querführungsabschnitts 60 eingestellt und gegebenenfalls in dieser Position festgehalten wird.

Vor der Übergabe bzw. dem Beginn der Verstellbewegung im Querführungsabschnitt 60 ist der verschwenkbar gelagerte Schwenkhalter 87 in eine Haltestellung verschwenkt worden, in welcher der Kopfteil 40 auf seiner dem zweiten Längsführungsabschnitt 59 zugewendete Seite von diesem geführt gehalten wird. Anschließend erfolgt das Verstellen des Biegestempels oder des Biegegesenks vom ersten Längsführungsabschnitt 58 über den Querführungsabschnitt 60 hin zum zweiten Längsführungsabschnitt 59. Auch hier erfolgt eine entsprechende Führung des Biegewerkzeugs 4 im Bereich der beiden Seitenwände 76, 77 des Querführungsabschnitts 60. Um die Verstellbewegung im Querführungsabschnitt 60 durchführen zu können, ist der Schwenkhalter 87 von seiner Haltestellung in eine Freigabestellung des Kopfteils 40 zu verschwenken. Ist das Biegewerkzeug 4 entlang des Querführungsabschnitts 60 bis hin zum zweiten Längsführungsabschnitt 59 verstellt worden, erfolgt ein weiteres Verlagern des Biegestempels 5 oder des Biegegesenks 6 im zweiten Längsführungsabschnitts 59 hin zur ersten Stirnfläche 54 des Werkzeugaufnahmegehäuses 50. Ist diese Stellung erreicht, kann ein weiteres Verlagern des Biegestempels 5 oder des Biegegesenks 6 in eine Werkzeugspeichereinrichtung bzw. ein Magazin erfolgen.

Das Beschicken der Fertigungsanlage 1 mit einem neuen Satz eines Biegewerkzeugs 4 kann in analoger Weise, jedoch in entgegengesetzter Richtung bzw. Abfolge des zuvor beschriebenen Verfahrensablaufes erfolgen.

Die Ausführungsbeispiele zeigen mögliche Ausführungsvarianten der Fertigungsanlage 1, insbesondere deren Biegewerkzeug 4 sowie die Werkzeugwechseleinheit 49, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Vor allem können die einzelnen in den Fig. 1, 2; 3; 4 bis 8 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

Der Ordnung halber sei abschließend darauf hingewiesen, dass zum besseren Verständnis des Aufbaus der Fertigungsanlage 1, insbesondere deren Biegewerkzeug 4 sowie die Werkzeugwechseleinheit 49, diese bzw. deren Bestandteile teilweise unmaßstäblich und/oder vergrößert und/oder verkleinert dargestellt wurden.

**Bezugszeichenaufstellung**

| | | | |
|---|---|---|---|
| 1 | Fertigungsanlage | 31 | Greiffinger |
| 2 | Werkstück | 32 | Greiffinger |
| 3 | Biegepresse | 33 | Arbeitsebene |
| 4 | Biegewerkzeug | 34 | Biegebereich |
| 5 | Biegestempel | 35 | Werkzeugarm |
| 6 | Biegegesenk | 36 | Biegeabschnitt |
| 7 | Maschinengestell | 37 | Biegekante |
| 8 | Bodenplatte | 38 | Schenkel |
| 9 | Seitenwange | 39 | Basisteil |
| 10 | Seitenwange | 40 | Kopfteil |
| 11 | Querverband | 41 | Stützschulterfläche |
| 12 | Frontstirnfläche | 42 | Basisteil-Stirnfläche |
| 13 | Pressbalken | 43 | Führungsnut |
| 14 | Frontstirnfläche | 44 | Kopfteil-Seitenfläche |
| 15 | Linearführung | 45 | Kopfteil-Stirnfläche |
| 16 | Pressbalken | 46 | Deckfläche |
| 17 | Stirnfläche | 47 | Längsnut |
| 18 | Stirnfläche | 48 | Quernut |
| 19 | Werkzeugaufnahme | 49 | Werkzeugwechseleinheit |
| 20 | Werkzeugaufnahme | 50 | Werkzeugaufnahmegehäuse |
| 21 | Antriebsanordnung | 51 | Werkzeugführungsbahn |
| 22 | Antriebsmittel | 52 | Oberseite |
| 23 | Energienetz | 53 | Unterseite |
| 24 | Steuervorrichtung | 54 | erste Stirnfläche |
| 25 | Eingabeterminal | 55 | zweite Stirnfläche |
| 26 | Spindeltrieb | 56 | erste Längsseitenfläche |
| 27 | Stellmittel | 57 | zweite Längsseitenfläche |
| 28 | Manipulator | 58 | erster Längsführungsabschnitt |
| 29 | Vorratsstapel | 59 | zweiter Längsführungsabschnitt |
| 30 | Greifzange | 60 | Querführungsabschnitt |
| 61 | erster Endbereich | | |
| 62 | erster Endbereich | | |
| 63 | zweiter Endbereich | | |
| 64 | zweiter Endbereich | | |
| 65 | Grundfläche | | |
| 66 | innere Längsseitenwand | | |
| 67 | innere Längsseitenwand | | |
| 68 | äußere Längsseitenwand | | |
| 69 | äußere Längsseitenwand | | |
| 70 | Längsführungselement | | |
| 71 | erste Führungsebene | | |
| 72 | Stellvorrichtung | | |
| 73 | Stellelement | | |
| 74 | Mitnahmeelement | | |
| 75 | Halteelement | | |
| 76 | erste Seitenwand | | |
| 77 | zweite Seitenwand | | |
| 78 | erstes Querführungselement | | |
| 79 | zweites Querführungselement | | |
| 80 | zweite Führungsebene | | |
| 81 | Führungsleiste | | |
| 82 | Führungselement | | |
| 83 | Aufnahmeraum | | |
| 84 | Stützelement | | |
| 85 | Führungsstange | | |
| 86 | Stellmittel | | |
| 87 | Schwenkhalter | | |
| 88 | Schwenkhalterelement | | |

## Patentansprüche

1. Werkzeugwechseleinheit (49) für ein an einer Fertigungsanlage (1) gehaltenes Biegewerkzeug (4), insbesondere Biegestempel (5) und/oder Biegegesenk (6), zum Freiformbiegen von aus Blech zu fertigenden Werkstücken (2), welche Werkzeugwechseleinheit (49) an einem Endbereich einer Werkzeugaufnahme (19, 20) der Fertigungsanlage (1) anordenbar und zur zwischenzeitlichen Aufnahme des Biegewerkzeugs (4) ausgebildet ist,
mit einem eine Werkzeugführungsbahn (51) aufweisenden Werkzeugaufnahmegehäuse (50), welches Werkzeugaufnahmegehäuse (50) in seiner Längserstreckung durch voneinander distanzierte erste und zweite Stirnflächen (54, 55) sowie in Querrichtung dazu durch erste und zweite Längsseitenflächen (56, 57) begrenzt ist,
**dadurch gekennzeichnet, dass**
die Werkzeugführungsbahn (51) einen ersten sowie einen zweiten Längsführungsabschnitt (58, 59) aufweist, welche Längsführungsabschnitte (58, 59) parallel nebeneinander sowie in Querrichtung distanziert voneinander verlaufend im Werkzeugaufnahmegehäuse (50) angeordnet sind, und erste Endbereiche (61, 62) der beiden Längsführungsabschnitte (58, 59) in der ersten Stirnfläche (54) des Werkzeugaufnahmegehäuses (50) münden,
und die beiden Längsführungsabschnitte (58, 59) vor der zweiten Stirnfläche (55) enden und in deren zweiten Endbereichen (63, 64) über einen Querführungsabschnitt (60) miteinander verbunden sind,
wobei sich sowohl die beiden Längsführungsabschnitte(58, 59) als auch der Querführungsabschnitt (60) jeweils von einer Unterseite (53) des Werkzeugaufnahmegehäuses (50) in dieses über eine Tiefe hinein erstrecken und jeweils an einer Grundfläche (65) enden.

2. Werkzeugwechseleinheit (49) nach Anspruch 1, **dadurch gekennzeichnet, dass** die ersten und zweiten Längsführungsabschnitte (58, 59) abschnittsweise jeweils durch vom Werkzeugaufnahmegehäuse (50) ausgebildete innere Längsseitenwände (66, 67) und äußere Längsseitenwände (68, 69) begrenzt sind.

3. Werkzeugwechseleinheit (49) nach Anspruch 1 oder 2, **dadurch gekennzeichnet, dass** an zumindest einzelnen der Längsseitenwände (66 bis 69) der ersten und/oder zweiten Längsführungsabschnitte (58, 59) zumindest abschnittsweise darüber vorragende Längsführungselemente (70) angeordnet sind, welche eine erste Führungsebene (71) definieren.

4. Werkzeugwechseleinheit (49) nach einem der Ansprüche 1 bis 3, **dadurch gekennzeichnet, dass** im Bereich des Querführungsabschnitts (60) zumindest eine Stellvorrichtung (72) angeordnet ist, mittels welcher das im Werkzeugaufnahmegehäuse (50) aufzunehmende Biegewerkzeug (4) entweder vom ersten Längsführungsabschnitt (58) auf den zweiten Längsführungsabschnitt (59) oder vom zweiten Längsführungsabschnitt (59) auf den ersten Längsführungsabschnitt (58) verbringbar ist.

5. Werkzeugwechseleinheit (49) nach Anspruch 4, **dadurch gekennzeichnet, dass** die Stellvorrichtung (72) ein im Werkzeugaufnahmegehäuse (50) geführtes Stellelement (73) mit zumindest einem an einem Ende angeordneten Mitnahmeelement (74) umfasst, wobei sich das Stellelement (73) in Richtung des Querführungsabschnitts (60) erstreckt und das Mitnahmeelement (74) vor dem Beginn des Werkzeugwechsels einen äußeren Wandabschnitt des ersten und/oder zweiten Längsführungsabschnitts (58, 59) ausbildet, und am Mitnahmeelement (74) ein in Richtung der Längserstreckung des Querführungsabschnitts (60) vorragendes Halteelement (75) angeordnet ist, welches in der ersten Führungsebene (71) angeordnet ist.

6. Werkzeugwechseleinheit (49) nach einem der vorhergehenden Ansprüche, **dadurch gekennzeichnet, dass** der Querführungsabschnitt (60) in Querrichtung bezüglich seiner Längserstreckung sowie in Richtung der beiden Längsführungsabschnitte (58, 59) durch voneinander distanziert angeordnete erste und zweite Seitenwände (76, 77) begrenzt ist.

7. Werkzeugwechseleinheit (49) nach Anspruch 6, **dadurch gekennzeichnet, dass** an der ersten Seitenwand (76) zumindest ein erstes Querführungselement (78) und an der zweiten Seitenwand (77) zumindest ein zweites Querführungselement (79) angeordnet oder ausgebildet ist und das zumindest eine Querführungselement (78, 79) über die Seitenwand (76, 77) vorragt.

8. Werkzeugwechseleinheit (49) nach Anspruch 6 oder 7, **dadurch gekennzeichnet, dass** die erste Seitenwand (76) des Querführungsabschnitts (60) der zweiten Stirnfläche (55) des Werkzeugaufnahmegehäuses (50) näher liegend angeordnet ist als die zweite Seitenwand (77) des Querführungsabschnitts (60) und die erste Seitenwand (76) durch das Werkzeugaufnahmegehäuse (50) gebildet ist.

9. Werkzeugwechseleinheit (49) nach einem der Ansprüche 6 bis 8, **dadurch gekennzeichnet, dass** an der ersten Seitenwand (76) des Querführungsabschnitts (60) in Richtung der Tiefe voneinander distanziert zwei erste Querführungselemente (78) angeordnet sind, wovon eines erste Querführungselemente (78) in der ersten Führungsebene (71) und ein weiteres der ersten Querführungselemente (78) in einer zweiten Führungsebene (80) angeordnet ist, wobei die erste Führungsebene (71) den Grundflächen (65) der Längsführungsabschnitte (58, 59) näher liegend angeordnet ist als die zweite Führungsebene (80).

10. Werkzeugwechseleinheit (49) nach einem der Ansprüche 6 bis 9, **dadurch gekennzeichnet, dass** die zweite Seitenwand (77) des Querführungsabschnitts (60) an einer Führungsleiste (81) angeordnet oder ausgebildet ist und sich die Führungsleiste (81) zwischen den beiden inneren Längsseitenwänden (66, 67) des ersten sowie zweiten Längsführungsabschnitts (58, 59) erstreckt und die Führungsleiste (81) an ihren voneinander distanzierten Stirnenden jeweils erste Teilflächen der beiden inneren Längsseitenwände (66, 67) ausbildet, wobei jeweils an den ersten Teilflächen über diese vorragend ausgebildete Führungselemente (82) angeordnet oder ausgebildet sind, und das zumindest eine zweite Querführungselement (79) sowie die beiden Führungselemente (82) in der ersten Führungsebene (71) angeordnet sind.

11. Werkzeugwechseleinheit (49) nach einem der Ansprüche 1 bis 10, **dadurch gekennzeichnet, dass** der Querführungsabschnitt (60) in Richtung der Längsführungsabschnitte (58, 59) gesehen zwischen der ersten und der zweiten Seitenwand (76, 77) eine Breite aufweist, welche zumindest in etwa einer Baulänge des aufzunehmenden Biegewerkzeugs (4) in seinem Kopfbereich entspricht.

12. Werkzeugwechseleinheit (49) nach einem der Ansprüche 1 bis 11, **dadurch gekennzeichnet, dass** im Werkzeugaufnahmegehäuse (50) ein Aufnahmeraum (83) ausgebildet ist, welcher Aufnahmeraum (83) sich ausgehend von der ersten Seitenwand (76) des Querführungsabschnitts (60) hin in Richtung auf die erste Stirnfläche (54) des Werkzeugaufnahmegehäuses (50) erstreckt und vor der ersten Stirnseite (54) endet, wobei sich der Aufnahmeraum (83) weiters durchgehend zwischen dem ersten und dem zweiten Längsführungsabschnitt (58, 59) erstreckt sowie bis an die Grundflächen (65) der ersten und zweiten Längsführungsabschnitte (58, 59) heranreicht.

13. Werkzeugwechseleinheit (49) nach einem der Ansprüche 10 bis 12, **dadurch gekennzeichnet, dass** die Führungsleiste (81) im Aufnahmeraum (83) aufgenommen und in Richtung der Breite des Querführungsabschnitts (60) verstellbar geführt ist.

14. Werkzeugwechseleinheit (49) nach Anspruch 12 oder 13, **dadurch gekennzeichnet, dass** im Aufiahmeraum (83) auf der vom Querführungsabschnitt (60) abgewendeten Seite der Führungsleiste (81) zumindest ein leistenförmig ausgebildetes Stützelement (84) angeordnet ist, welches Stützelement (84) sich zwischen den beiden inneren Längsseitenwänden (66, 67) des ersten sowie zweiten Längsführungsabschnitts (58, 59) erstreckt und das Stützelement (84) an seinen voneinander abgewendeten Enden jeweils zweite Teilflächen der beiden inneren Längsseitenwände (66, 67) des ersten sowie zweiten Längsführungsabschnitts (58, 59) ausbildet.

15. Werkzeugwechseleinheit (49) nach einem der Ansprüche 10 bis 14, **dadurch gekennzeichnet, dass** die Führungsleiste (81) im Bereich von deren Stirnenden mit jeweils einer Führungsstange (85) verbunden ist, welche Führungsstangen (85) sich in Richtung auf die erste Stirnfläche (54) des Werkzeugaufnahmegehäuses (50) erstrecken und die Führungsstangen (85) im Werkzeugaufnahmegehäuse (50) verstellbar geführt sind, wobei das zumindest eine Stützelement (84) an den Führungsstangen (85) in Richtung der Breite des Querführungsabschnitts (60) geführt gelagert ist.

16. Werkzeugwechseleinheit (49) nach Anspruch 14 oder 15, **dadurch gekennzeichnet, dass** beidseits des zumindest einen Stützelements (84) in Richtung der Breite des Querführungsabschnitts (60) gesehen jeweils zumindest ein selbsttätig wirkendes Stellmittel (86) angeordnet ist, mit welchem das zumindest eine Stützelement (84) im Aufnahmeraum (83) in einer vorbestimmten, relativen Position gehalten ist.

17. Werkzeugwechseleinheit (49) nach einem der Ansprüche 1 bis 16, **dadurch gekennzeichnet, dass** in einem Eckbereich zwischen dem ersten Längsführungsabschnitt (58) und dem daran anschließenden Querführungsabschnitt (60) ein parallel bezüglich der Grundfläche (65) verschwenkbar gelagerter Schwenkhalter (87) angeordnet ist, welcher Schwenkhalter (87) in einer eingeschwenkten Haltestellung eine dritte Teilfläche der inneren Längsseitenwand (66) des ersten Längsführungsabschnitts (58) ausbildet und in der ersten Führungsebene ein über die dritte Teilfläche vorragendes Schwenkhalterelement (88) angeordnet ist und bei einem Verschwenken des Schwenkhalters (87) in eine Freigabestellung die dritte Teilfläche einen Teilabschnitt der ersten Seitenwand (76) bildet.

18. Fertigungsanlage (1), insbesondere zum Freiformbiegen von aus Blech zu fertigenden Werkstücken (2), mit einem Maschinengestell (7), einem oberen und einem unteren Pressbalken (13, 16) mit jeweils daran angeordneten Werkzeugaufnahmen (19, 20), einem Biegewerkzeug (4) sowie einer Werkzeugwechseleinheit (49), **dadurch gekennzeichnet, dass** die Werkzeugwechseleinheit (49) nach einem der Ansprüche 1 bis 17 ausgebildet ist.

19. Verfahren zum Werkzeugwechsel für ein an einer Fertigungsanlage (1) gehaltenes Biegewerkzeug (4), insbesondere Biegestempel (5) und/oder Biegegesenk (6), zum Freiformbiegen von aus Blech zu fertigenden Werkstücken (2) mittels einer Werkzeugwechseleinheit (49), welche insbesondere nach einem der Ansprüche 1 bis 17 ausgebildet ist, und dabei das Verfahren folgende Schritte umfasst:
- Bereitstellen eines Werkzeugaufnahmegehäuses (50) mit einer darin angeordneten Werkzeugführungsbahn (51) umfassend erste sowie einen zweite Längs führungsabschnitte (58, 59), von denen erste Endbereiche (61, 62) der beiden Längsführungsabschnitte(58, 59) jeweils in einer ersten Stirnfläche (54) des Werkzeugaufnahmegehäuses (50) münden und die beiden Längsführungsabschnitte (58,59) in deren zweiten Endbereichen (63, 64) über einen Querführungsabschnitt (60) miteinander verbunden sind,
- unmittelbares seitliches Anordnen des Werkzeugaufnahmegehäuses (50) an einem Endbereich einer Werkzeugaufnahme (19, 20) der Fertigungsanlage (1), wobei der erste Längsführungsabschnitt (58) fluchtend bezüglich der Werkzeugaufnahme (19, 20) ausgerichtet wird,
- Verlagern zumindest eines Biegestempels (5) oder Biegegesenks (6) des Biegewerkzeugs (4) von der Werkzeugaufnahme (19, 20) in den ersten Längsführungsabschnitt (58) bis hin zum Querführungsabschnitt (60), wobei der Biegestempel (5) oder das Biegegesenk (6) mit seinem Kopfteil (40) zumindest abschnittsweise im ersten Längsführungsabschnitt (58) in dessen Längserstreckung geführt wird,
- Zusätzliches Halten des Kopfteils (40) mit einem im Werkzeugaufnahmegehäuse (50) verschwenkbar gelagerten Schwenkhalter (87), wobei vom Schwenkhalter (87) der Kopfteil (40) auf seiner dem zweiten Längsführungsabschnitt (59) zugewendeten Seite geführt gehalten wird;
- Verstellen des Biegestempels (5) oder des Biegegesenks (6) vom ersten Längsführungsabschnitt (58) über den Querführungsabschnitt (60) hin zum zweiten Längsfiihrungsabschnitt (59);
- dabei Verschwenken des Schwenkhalters (87) und Freigabe des Kopfteils (40) für die Verstellbewegung im Querführungsabschnitt (60);
- Verlagern (60) des Biegestempels (5) oder des Biegegesenks (6) im zweiten Längsführungsabschnitt (59) hin zur ersten Stirnfläche (54) des Werkzeugaufnahmegehäuses (50),
- weiteres Verlagern des Biegestempels (5) oder des Biegegesenks (6) in eine Werkzeugspeichervorrichtung.

## Claims

1. A tool change unit (49) for a bending tool (4), in particular bending punch (5) and/or bending die (6), held on a production system (1), for free-form bending of workpieces (2) to be produced from sheet metal, which tool change unit (49) can be arranged at an end region of a tool holder (19, 20) of the production system (1) and is formed for intermediately holding the bending tool (4),
with a tool holder housing (50) having a tool guideway (51), which tool housing (50) is bounded in its longitudinal extent by first and second end faces (54, 55) which are spaced apart from one another, and bounded in transverse direction thereto by first and second longitudinal side faces (56, 57),
**characterized in that**
the tool guideway (51) has a first and a second longitudinal guide section (58, 59), which longitudinal guide sections (58, 59) are arranged extending parallel next to one another and spaced apart from one another in the transverse direction in the tool holder housing (50), and first end regions (61, 62) of the two longitudinal guide sections (58, 59) open into the first end face (54) of the tool holder housing (50),
and the two longitudinal guide sections (58, 59) end before the second end face (55) and are connected to one another in their second end regions (63, 64) via a transverse guide section (60),
wherein the two longitudinal guide sections (58, 59) as well as the transverse guide section (60) extend in each case from a lower side (53) of the tool holder housing (50) into the latter over a depth and end in each case at a base area (65).

2. The tool change unit (49) according to claim 1, **characterized in that** the first and second longitudinal guide sections (58, 59) are each bounded in sections by inner longitudinal sidewalls (66, 67) and outer longitudinal side walls (68, 69) formed by the tool holder housing (50).

3. The tool change unit (49) according to claim 1 or 2, **characterized in that** at least on individual ones of the longitudinal side walls (66 to 69) of the first and/or second longitudinal guide sections (58, 59) there are arranged, at least in sections, longitudinal guide elements (70) which protrude therebeyond and which define a first guide plane (71).

4. The tool change unit (49) according to any one of claims 1 to 3, **characterized in that** in the region of the transverse guide section (60) there is arranged at least one actuator (72) by means of which the bending tool (4) to be held in the tool holder housing (50) can be brought either from the longitudinal guide section (58) to the second longitudinal guide section (59) or from the second longitudinal guide section (59) to the first longitudinal guide section (58).

5. The tool change unit (49) according to claim 4, **characterized in that** the actuator (72) comprises an actuator element (73) which is guided in the tool holder housing (50) and has at least one driving element (74) arranged on an end, wherein the actuator element (73) extends in the direction of the transverse guide section (60) and the driving element (74) forms an outer wall section of the first and/or second longitudinal guide section (58, 59) prior to the start of the tool change, and a retaining element (75) protruding in the direction of the longitudinal extent of the transverse guide section (60) is arranged on the driving element (74) and is arranged in the first guide plane (71).

6. The tool change unit (49) according to any one of the preceding claims, **characterized in that** the transverse guide section (60) is bounded in the transverse direction with respect to its longitudinal extent as well as in the direction of the longitudinal guide sections (58, 59) by first and second side walls (76, 77) which are arranged spaced apart from one another.

7. The tool change unit (49) according to claim 6, **characterized in that** at least one first transverse guide element (78) is arranged or formed on the first side wall (76) and at least one second transverse guide element (79) is arranged or formed on the second side wall (77), and the at least one transverse guide element (78, 79) protrudes beyond the side wall (76, 77).

8. The tool change unit (49) according to claim 6 or 7, **characterized in that** the first side wall (76) of the transverse guide section (60) is arranged closer to the second end face (55) of the tool holder housing (50) than the second side wall (77) of the transverse guide section (60) and the first side wall (76) is formed by the tool holder housing (50).

9. The tool change unit (49) according to any one of claims 6 to 8, **characterized in that** two first transverse guide elements (78) that are spaced apart from one another are arranged in the direction of the depth on the first side wall (76) of the transverse guide element (60), one of the first transverse guide elements (78) being arranged in the first guide plane (71) and another one of the first guide elements (78) being arranged in a second guide plane (80), wherein the first guide plane (71) is arranged closer to the base areas (65) of the longitudinal guide sections (58, 59) than the second guide plane (80).

10. The tool change unit (49) according to any one of claims 6 to 9, **characterized in that** the second side wall (77) of the transverse guide section (60) is arranged or formed on a guide rail (81) and the guide rail (81) extends between the two inner longitudinal side walls (66, 67) of the first as well as the second longitudinal section (58, 59), and the guide rail (81), on each of its end faces that are spaced apart from one another, forms first subareas of the two inner longitudinal side walls (66, 67), wherein on each of the first subareas there are arranged or formed guide elements (82) protruding therebeyond, and the at least one second transverse guide element (79) as well as the two guide elements (82) are arranged in the first guide plane (71).

11. The tool change unit (49) according to any one of claims 1 to 10, **characterized in that**, viewed in the direction of the longitudinal guide sections (58, 59), the transverse guide section (60) has a width between the first and the second wall (76, 77) which corresponds at least approximately to an installation length in the head region of the bending tool (4) to be held.

12. The tool change unit (49) according to any one of claims 1 to 11, **characterized in that** a receiving space (83) is formed in the tool holder housing (50), which receiving space (83) extends from the first side wall (76) of the transverse guide section (60) towards the first end face (54) of the tool holder housing (50) and end before the first end face (54), wherein the receiving space (83) further extends continuously between the first and the second longitudinal guide section (58, 59) and reaches up to the base areas (65) of the first and second longitudinal guide sections (58, 59).

13. The tool change unit (49) according to any one of claims 10 to 12, **characterized in that** the guide rail (81) is received in the receiving space (83) and is guided in the direction of the width of the transverse guide section (60) in an adjustable manner.

14. The tool change unit (49) according to claim 12 or 13, **characterized in that** in the receiving space (83), on the guide rail's (81) side facing away from the transverse guide section (60), there is arranged at least one support element (84) formed in a strip-shaped manner, which support element (84) extends between the two inner longitudinal side walls (66, 67) of the first as well as the second longitudinal guide section (58, 59), and the support element (84) forms on its ends facing away from one another in each case second subareas of the two inner longitudinal side walls (66, 67) of the first as well as the second longitudinal guide section (58, 59).

15. The tool change unit (49) according to any one of claims 10 to 14, **characterized in that** the guide rail (81), in the region of the front ends thereof, is connected in each case to one guide bar (85), which guide bars (85) extend towards the first end face (54) of the tool holder housing (50) and the guide bars (85) are guided in the tool holder housing (50) in an adjustable manner, wherein the at least one support element (84) is mounted on the guide bars (85) so as to be guided in the direction of the width of the transverse guide section (60).

16. The tool change unit (49) according to claim 14 or 15, **characterized in that** on both sides of the at least one support element (84), as viewed in the direction of the width of the transverse guide section (60), there is arranged in each case at least one independently acting actuator means (86) by means of which the at least one support element (84) is retained in a predetermined relative position in the receiving space (83).

17. The tool change unit (49) according to any one of claims 1 to 16, **characterized in that** in the corner region between the first longitudinal guide section (58) and the transverse guide section (60) connected thereto there is arranged a swiveling holder (87) which is mounted to be swivelable in parallel with respect to the base area (65), which swiveling holder (87) forms in a swiveled-in holding position a third subarea of the inner longitudinal side wall (66) of the first longitudinal guide section (58), and a swiveling holder element (88) that protrudes beyond the third subarea is arranged in the first guide plane, and when the swiveling holder (87) swivels into a release position, the third subarea forms a subsection of the first side wall (76).

18. A production system (1), in particular for free-form bending workpieces (2) to be produced from sheet metal, with a machine frame (7), an upper and a lower press beam (13, 16) each of which having tool holders (19, 20) arranged thereon, a bending tool (4) as well as a tool change unit (49), **characterized in that** the tool change unit (49) is formed according to any one of claims 1 to 17.

19. A method for tool change for a bending tool (4) held on a production system (1), in particular a bending punch (5) and/or bending die (6) for free-form bending workpieces (2) to be produced from sheet metal, by means of a tool change unit (49) which is in particular formed according to any one of claims 1 to 17, the method comprising the following steps:
- providing a tool holder housing (50) with a tool guideway (51) arranged therein and comprising first as well as second longitudinal guide sections (58, 59) of which first end regions (61, 62) of the two longitudinal guide sections (58, 59) open in each case into a first end face (54) of the tool holder housing (50) and the longitudinal guide sections (58, 59) are connected to one another in their second end regions (63, 64) via a transverse guide section (60),
- laterally arranging the tool holder housing (50) directly at an end region of a tool holder (19, 20) of the production system (1), wherein the first longitudinal guide section (58) is oriented in alignment with respect to the tool holder (19, 20),
- displacing at least one bending punch (5) or bending die (6) of the bending tool (4) from the tool holder (19, 20) into the first longitudinal guide section (58) up to the transverse guide section (60), wherein the bending punch (5) or the bending die (6) is guided with its head part (40) at least in sections in the first longitudinal guide section (58) in the longitudinal extent thereof,
- additional holding the head part (40) with a swiveling holder (87) that is mounted in the tool holder housing (50) in a swivelable manner, wherein the head part (40), on its side facing the second longitudinal section (59), is held by the swiveling holder (87) in a guided manner;
- shifting the bending punch (5) or the bending die (6) from the first longitudinal guide section (58) via the transverse guide section (60) to the second longitudinal guide section (59);
- thereby swiveling the swiveling holder (87) and releasing the head part (40) for the shifting movement in the transverse guide section (60);
- displacing the bending punch (5) or the bending die (6) in the second longitudinal section (59) towards the first end face (54) of the tool holder housing (50),
- further displacing the bending punch (5) or the bending die (6) into a tool storage device.

## Revendications

1. Unité de changement d'outils (49) pour un outil de pliage (4) retenu sur une installation de fabrication (1), en particulier un poinçon de pliage (5) et/ou une matrice de pliage (6), pour le pliage de forme libre de pièces (2) à fabriquer en tôle, laquelle unité de changement d'outils (49) est constituée de façon à pouvoir être disposée sur une zone d'extrémité d'un porte-outil (19, 20) de l'installation de fabrication (1) et pour la réception provisoire de l'outil de pliage (4),
avec un carter porte-outil (50) présentant une glissière de guidage d'outil (51), lequel carter porte-outil (50) est, dans son étendue longitudinale, limité par des première et deuxième surfaces frontales (54, 55) espacées l'une de l'autre ainsi que, transversalement à cela, par des première et deuxième surfaces latérales longitudinales (56, 57),
**caractérisée en ce que**
la glissière de guidage d'outil (51) présente un premier ainsi qu'un deuxième tronçon de guidage longitudinal (58, 59), lesquels tronçons de guidage longitudinaux (58, 59) sont disposés dans le carter porte-outil (50) de façon parallèle et juxtaposée ainsi qu'espacés les uns des autres dans la direction transversale, et des premières zones d'extrémité (61, 62) des deux tronçons de guidage longitudinaux (58, 59) débouchent dans la première surface frontale (54) du carter porte-outil (50),
et les deux tronçons de guidage longitudinaux (58, 59) se terminent devant la deuxième surface frontale (55) et sont raccordés l'un à l'autre dans leurs deuxièmes zones d'extrémité (63, 64) par le biais d'un tronçon de guidage transversal (60),
aussi bien les deux tronçons de guidage longitudinaux (58, 59) que le tronçon de guidage transversal (60) s'étendant respectivement à partir d'un côté inférieur (53) du carter porte-outil (50) dans l'intérieur de ce carter sur une certaine profondeur et se terminant respectivement sur une surface de base (65).

2. Unité de changement d'outils (49) selon la revendication 1, **caractérisée en ce que** les premier et deuxième tronçons de guidage longitudinaux (58, 59) sont, par tronçons, respectivement limités par des parois latérales longitudinales (66, 67) intérieures et des parois latérales longitudinales (68, 69) extérieures constituées par le carter porte-outil (50).

3. Unité de changement d'outils (49) selon la revendication 1 ou 2, **caractérisée en ce que**, sur au moins certaines des parois latérales longitudinales (66 à 69) des premier et/ou deuxième tronçons de guidage longitudinaux (58, 59), des éléments de guidage longitudinaux (70) sont disposés en dépassant au moins par tronçons de ces parois et définissent un premier plan de guidage (71).

4. Unité de changement d'outils (49) selon l'une des revendications 1 à 3, **caractérisée en ce que**, dans la zone du tronçon de guidage transversal (60), il est disposé au moins un dispositif de réglage (72) au moyen duquel l'outil de pliage (4) devant être logé dans le carter porte-outil (50) peut être transféré soit à partir du premier tronçon de guidage longitudinal (58) vers le deuxième tronçon de guidage longitudinal (59), soit à partir du deuxième tronçon de guidage longitudinal (59) vers le premier tronçon de guidage longitudinal (58).

5. Unité de changement d'outils (49) selon la revendication 4, **caractérisée en ce que** le dispositif de réglage (72) comprend un élément de réglage (73) guidé dans le carter porte-outil (50) avec au moins un élément d'entraînement (74) disposé à une extrémité, l'élément de réglage (73) s'étendant dans la direction du tronçon de guidage transversal (60), et l'élément d'entraînement (74) constituant, avant le début du changement d'outil, un tronçon de paroi extérieur du premier et/ou du deuxième tronçon de guidage longitudinal (58, 59), et un élément de retenue (75) dépassant dans la direction de l'étendue longitudinale du tronçon de guidage transversal (60) étant disposé sur l'élément d'entraînement (74) et étant disposé dans le premier plan de guidage (71).

6. Unité de changement d'outils (49) selon l'une des revendications précédentes, **caractérisée en ce que** le tronçon de guidage transversal (60) est, dans la direction transversale, limité en ce qui concerne son étendue longitudinale ainsi que dans la direction des deux tronçons de guidage longitudinaux (58, 59) par des première et deuxième parois latérales (76, 77) espacées l'une de l'autre.

7. Unité de changement d'outils (49) selon la revendication 6, **caractérisée en ce que**, sur la première paroi latérale (76), il est disposé ou constitué au moins un premier élément de guidage transversal (78) et, sur la deuxième paroi latérale (77), au moins un deuxième élément de guidage transversal (79), et l'élément de guidage transversal (78, 79) au moins au nombre de un dépasse de la paroi latérale (76, 77).

8. Unité de changement d'outils (49) selon la revendication 6 ou 7, **caractérisée en ce que** la première paroi latérale (76) du tronçon de guidage transversal (60) est disposée plus près de la deuxième surface frontale (55) du carter porte-outil (50) que la deuxième paroi latérale (77) du tronçon de guidage transversal (60), et la première paroi latérale (76) est formée par le carter porte-outil (50).

9. Unité de changement d'outils (49) selon l'une des revendications 6 à 8, **caractérisée en ce que**, sur la première paroi latérale (76) du tronçon de guidage transversal (60), il est disposé deux premiers éléments de guidage transversal (78) espacés l'un de l'autre dans le sens de la profondeur, dont un des premiers éléments de guidage transversal (78) est disposé dans le premier plan de guidage (71) et un autre des premiers éléments de guidage transversaux (78) est disposé dans un deuxième plan de guidage (80), le premier plan de guidage (71) étant disposé plus près des surfaces de base (65) des tronçons de guidage longitudinaux (58, 59) que le deuxième plan de guidage (80).

10. Unité de changement d'outils (49) selon l'une des revendications 6 à 9, **caractérisée en ce que** la deuxième paroi latérale (77) du tronçon de guidage transversal (60) est disposée ou constituée sur une barrette de guidage (81), et la barrette de guidage (81) s'étend entre les deux parois latérales longitudinales (66, 67) intérieures du premier ainsi que du deuxième tronçon de guidage longitudinal (58, 59), et la barrette de guidage (81) constitue à ses extrémités frontales espacées l'une de l'autre respectivement des premières surfaces partielles des deux parois latérales longitudinales (66, 67) intérieures, des éléments de guidage (82) constitués en dépassant des premières surfaces partielles étant disposés ou constitués respectivement sur ces premières surfaces partielles, et le deuxième élément de guidage transversal (79) au moins au nombre de un ainsi que les deux éléments de guidage (82) étant disposés dans le premier plan de guidage (71).

11. Unité de changement d'outils (49) selon l'une des revendications 1 à 10, **caractérisée en ce que** le tronçon de guidage transversal (60), vu dans la direction des tronçons de guidage longitudinaux (58, 59), présente entre la première et la deuxième paroi latérale (76, 77) une largeur qui correspond au moins à peu près à une longueur de construction de l'outil de pliage (4) à loger, dans sa zone de tête.

12. Unité de changement d'outils (49) selon l'une des revendications 1 à 11, **caractérisée en ce que**, dans le carter porte-outil (50), il est constitué un espace de réception (83), lequel espace de réception (83) s'étend en partant de la première paroi latérale (76) du tronçon de guidage transversal (60) en direction de la première surface frontale (54) du carter porte-outil (50) et se termine avant le premier côté frontal (54), l'espace de réception (83) s'étendant de plus de façon continue entre le premier et le deuxième tronçon de guidage longitudinal (58, 59) ainsi que jusqu'aux surfaces de base (65) des premier et deuxième tronçons de guidage longitudinaux (58, 59).

13. Unité de changement d'outils (49) selon l'une des revendications 10 à 12, **caractérisée en ce que** la barrette de guidage (81) est logée dans l'espace de réception (83) et est guidée de façon réglable en direction de la largeur du tronçon de guidage transversal (60).

14. Unité de changement d'outils (49) selon la revendication 12 ou 13, **caractérisée en ce que**, dans l'espace de réception (83), sur le côté de la barrette de guidage (81) éloigné du tronçon de guidage transversal (60), il est disposé au moins un élément d'appui (84) constitué en forme de barrette, lequel élément d'appui (84) s'étend entre les deux parois latérales longitudinales (66, 67) intérieures du premier ainsi que du deuxième tronçon de guidage longitudinal (58, 59), et l'élément d'appui (84) constitue, à ses extrémités éloignées l'une de l'autre, respectivement des deuxièmes surfaces partielles des deux parois latérales longitudinales (66, 67) intérieures du premier ainsi que du deuxième tronçon de guidage longitudinal (58, 59).

15. Unité de changement d'outils (49) selon l'une des revendications 10 à 14, **caractérisée en ce que**, dans la zone de ses extrémités frontales, la barrette de guidage (81) est raccordée à respectivement une tige de guidage (85), lesquelles tiges de guidage (85) s'étendent dans la direction de la première surface frontale (54) du carter porte-outil (50), et les tiges de guidage (85) sont guidées de façon réglable dans le carter porte-outil (50), l'élément d'appui (84) au moins au nombre de un étant supporté de façon guidée sur les tiges de guidage (85) en direction de la largeur du tronçon de guidage transversal (60).

16. Unité de changement d'outils (49) selon la revendication 14 ou 15, **caractérisée en ce que**, des deux côtés de l'élément d'appui (84) au moins au nombre de un, vu dans la direction de la largeur du tronçon de guidage transversal (60), il est disposé respectivement au moins un moyen de réglage (86) à action automatique avec lequel l'élément d'appui (84) au moins au nombre de un est retenu dans l'espace de réception (83) dans une position relative prédéfinie.

17. Unité de changement d'outils (49) selon l'une des revendications 1 à 16, **caractérisée en ce que**, dans une zone d'angle entre le premier tronçon de guidage longitudinal (58) et le tronçon de guidage transversal (60) qui y est relié, il est disposé un support pivotant (87), supporté de façon pivotante parallèlement par rapport à la surface de base (65), lequel support pivotant (87) constitue, dans une position de support rentrée par pivotement, une troisième surface partielle de la paroi latérale longitudinale (66) intérieure du premier tronçon de guidage longitudinal (58) et, dans le premier plan de guidage, il est constitué un élément de support pivotant (88) dépassant de la troisième surface partielle et, lors d'un pivotement du support pivotant (87) vers une position de libération, la troisième surface partielle forme un tronçon partiel de la première paroi latérale (76).

18. Installation de fabrication (1), en particulier pour le pliage de forme libre de pièces (2) à fabriquer en tôle, avec un châssis de machine (7), un sommier de pression supérieur et un sommier de pression inférieur (13, 16) avec respectivement des porte-outils (19, 20) qui y sont disposés dessus, un outil de pliage (4) ainsi qu'une unité de changement d'outils (49), **caractérisée en ce que** l'unité de changement d'outils (49) est constituée selon l'une des revendications 1 à 17.

19. Procédé de changement d'outil pour un outil de pliage (4) retenu sur une installation de fabrication (1), en particulier poinçon de pliage (5) et/ou matrice de pliage (6), pour le pliage de forme libre de pièces (2) à fabriquer en tôle au moyen d'une unité de changement d'outils (49), laquelle est constituée en particulier selon l'une des revendications 1 à 17, et le procédé comprenant en l'occurrence les étapes suivantes :
- fourniture d'un carter porte-outil (50) avec une glissière de guidage d'outil (51) qui y est disposée à l'intérieur, comprenant des premier ainsi que des deuxième tronçons de guidage longitudinaux (58, 59) dont des premières zones d'extrémité (61, 62) des deux tronçons de guidage longitudinaux (58, 59) débouchent respectivement dans une première surface frontale (54) du carter porte-outil (50), et les deux tronçons de guidage longitudinaux (58, 59) sont, dans leurs deuxièmes zones d'extrémité (63, 64), raccordés l'un à l'autre par le biais d'un tronçon de guidage transversal (60),
- disposition latérale directe du carter porte-outil (50) sur une zone d'extrémité d'un porte-outil (19, 20) de l'installation de fabrication (1), le premier tronçon de guidage longitudinal (58) étant aligné en affleurement par rapport au porte-outil (19, 20),
- déplacement d'au moins un poinçon de pliage (5) ou d'au moins une matrice de pliage (6) de l'outil de pliage (4) à partir du porte-outil (19, 20) dans le premier tronçon de guidage longitudinal (58) jusqu'au tronçon de guidage transversal (60), le poinçon de pliage (5) ou la matrice de pliage (6) avec la partie de tête (40) étant guidé(e) au moins par tronçons dans le premier tronçon de guidage longitudinal (58) dans son étendue longitudinale,
- retenue supplémentaire de la partie de tête (40) avec un support pivotant (87) supporté de façon pivotante dans le carter porte-outil (50), la partie de tête (40) étant retenue de façon guidée par le support pivotant (87) sur son côté tourné vers le deuxième tronçon de guidage longitudinal (59),
- réglage du poinçon de pliage (5) ou de la matrice de pliage (6) à partir du premier tronçon de guidage longitudinal (58), par le biais du tronçon de guidage transversal (60), vers le deuxième tronçon de guidage longitudinal (59) ;
- ce faisant, pivotement du support pivotant (87) et libération de la partie de tête (40) pour le mouvement de réglage dans le tronçon de guidage transversal (60) ;
- déplacement du poinçon de pliage (5) ou de la matrice de pliage (6) dans le deuxième tronçon de guidage longitudinal (59) vers la première surface frontale (54) du carter porte-outil (50),
- déplacement supplémentaire du poinçon de pliage (5) ou de la matrice de pliage (6) dans un dispositif de stockage de pièces.
